# EUROPÄISCHE PATENTSCHRIFT

(11) **EP 0 197 368 B1**
(45) Veröffentlichungstag und Bekanntmachung des Hinweises auf die Patenterteilung: **31.05.1989**
(21) Anmeldenummer: 86103597.0
(22) Anmeldetag: 17.03.1986
(51) Int. Cl.: B65B 19/22, B65B 19/10

(54) **Verfahren und Vorrichtung zum Verpacken von insbesondere Zigaretten**
Method and apparatus for packaging cigarettes in particular
Procédé et dispositif pour l'empaquetage, en particulier de cigarettes

(30) Priorität: 06.04.1985 DE 3512611
(43) Veröffentlichungstag der Anmeldung: 15.10.1986
(73) Patentinhaber: Focke & Co. (GmbH & Co.), 27283 Verden (DE)
(72) Erfinder: Focke, Heinz, D-2810 Verden (DE); Liedtke, Kurt, D-2810 Verden (DE)
(74) Vertreter: Bolte, Erich, Dipl.-Ing.

(56) Entgegenhaltungen:
- EP-A- 0 030 359
- EP-A- 0 135 818
- DE-B- 1 183 427
- FR-A- 608 784
- FR-A- 2 228 672
- FR-A- 2 346 223
- FR-A- 2 395 896
- GB-A- 367 111
- US-A- 3 439 473
- US-A- 3 590 556
- US-A- 4 095 396

## Beschreibung

Die Erfindung betrifft ein Verfahren zum Verpacken von Zigaretten durch Zusammenfassen in Zigaretten-Gruppen und Einhüllen derselben in wenigstens einen Zuschnitt aus Verpackungsmaterial (Stanniol-Folie, Papier oder dgl.), wobei die Gruppe unter Mitnahme des in einer Ebene quer zur Förderrichtung der Gruppe bereitgehaltenen Zuschnitts in Taschen eines Faltrevolvers eingeführt und bei Weiterförderung gefaltet wird, wobei dem Faltrevolver ein Gruppenrevolver vorgeordnet ist, der die Zigaretten-Gruppen in Taschen fördert, wobei die Gruppen in Axialrichtung bei achsparalleler Ausrichtung der Zigaretten zum Gruppenrevolver in die Taschen ein- und in queraxialer Richtung aus diesen ausgeschoben werden. Weiterhin betrifft die Erfindung eine Vorrichtung zur Durchführung des Verfahrens.

Thema der Erfindung ist eine Verpackungsmaschine, insbesondere für Zigaretten zur Herstellung von sogenannten Weichpackungen. Diese sind üblicherweise als Weichbecherpackung ausgebildet, nämlich mit einem Innenzuschnitt aus Stanniol, der die Zigaretten-Gruppe unter Bildung eines Stanniol-Blocks vollständig umschließt und mit einer becherförmigen Außenumhüllung aus einem Papier-Zuschnitt. Diese Außenumhüllung ist oben offen, so daß der Stanniol-Block geringfügig aus der Becherpackung herausragt. Die so ausgebildete Weichpackung ist üblicherweise mit einer weiteren äußeren Umhüllung aus Zellglas oder Kunststoff-Folie versehen.

Derartige Verpackungen werden auf Hochleistungs-Verpackungsmaschinen hergestellt. Diese enthalten überwiegend umlaufende Faltrevolver zum aufeinanderfolgenden Falten der Zuschnitte. Bei taktweise geschalteten Faltrevolvern ist die Leistungsfähigkeit der Verpackungsmaschine begrenzt, weil getaktete Bewegungen nur in begrenzten Geschwindigkeitsbereichen durchführbar sind. Bei Verpackungsmaschinen mit kontinuierlich umlaufenden Faltrevolvern oder anderen Faltförderern sind zwar höhere Drehgeschwindigkeiten möglich. Der Einschub von Zigaretten bzw. Stanniol-Blöcken bzw. Packungen in die bzw. aus den Falt- förderer(n) erfordert jedoch besondere Maßnahmen, damit die Kontinuität der Bewegung durchgehend erhalten bleibt. Aus diesem Grunde haben kontinuierlich laufende Verpackungsmaschinen bisher nur begrenzt Eingang in die Praxis gefunden.

Bei taktweise angetriebenen Hochleistungs-Verpackungsmaschinen für Zigaretten besteht ein wichtiges Problem in der schonenden Behandlung der Zigaretten, derart, daß diese vor starken Stoßbelastungen infolge schnell laufender Förderorgane (Stößel...) bewahrt bleiben. Eine andere Art der mechanischen Belastung für die Zigaretten ergibt sich bei der Einhüllung in den Innenzuschnitt, wenn sich nämlich dieser infolge Mitnahme durch die geförderte Zigaretten-Gruppe U-förmig um diese herumlegt. In der US-A 4 095 396 wird daher vorgeschlagen, daß dem Faltrevolver ein Gruppenrevolver vorgeordnet ist, der die Zigaretten-Gruppen in Taschen fördert, wobei die Gruppen in Axialrichtung in die Taschen ein- und in einer queraxialen Richtung aus diesen ausgeschoben sind. Durch den Ausschub der Zigaretten in deren Axialrichtung aus einem konventionellen Zigaretten-Magazin unter gleichzeitiger Bildung der Zigaretten-Gruppen und unter Aufnahme in einen Gruppenförderer sind kurze Förderwege gewährleistet, da das die Zigaretten-Gruppen bildende Organ (Gruppenrevolver) unmittelbar an das Zigaretten-Magazin anschließen kann.

Beim Ausschub der Zigaretten-Gruppen aus diesem Gruppenrevolver unter U-förmiger Mitnahme des bereitgehaltenen Zuschnitts werden die empfindlichen Stirnflächen der Zigaretten nicht belastet. Der Zuschnitt kann sich vielmehr aufgrund der queraxialen Ausschubförderung der Zigaretten-Gruppen um die weniger empfindliche Längsseite der Zigaretten-Gruppe herumlegen.

Der Erfindung liegt die Aufgabe zugrunde, ein Verfahren und eine Verpackungsmaschine mit taktweise angetriebenen Faltrevolvern vorzuschlagen, bei dem bzw. der gleichwohl die Leistung beträchtlich erhöht ist, ohne daß es hierfür unerwünscht hoher Schaltgeschwindigkeiten für die einzelnen Faltförderer bedarf.

Zur Lösung dieser Aufgabe wird vorgeschlagen, daß die Zigaretten-Gruppen in zwei nebeneinanderliegenden Bahnen paarweise gefördert werden, wobei im Bereich einer Einschubstation aufeinanderfolgend zwei Zigaretten-Gruppen in eine entsprechend dimensionierte Tasche derart einschiebbar sind, daß die Zigaretten-Gruppen innerhalb der Tasche in Axialrichtung mit Abstand voneinander angeordnet sind.

Eine Vorrichtung zum Verpacken von zu Zigaretten-Gruppen zusammengefaßten Zigaretten durch Einhüllen derselben in wenigstens einen Zuschnitt aus Verpackungsmaterial (Stanniol-Zuschnitt, Papier-Zuschnitt oder dgl.), wobei die Gruppe unter Mitnahme des in einer Ebene quer zur Förderrichtung bereitgehaltenen Zuschnitts in Taschen eines Faltrevolvers einführbar und der Zuschnitt bei Weiterbewegung desselben faltbar ist und wobei weiterhin die Zigaretten im Bereich eines dem (ersten) Faltrevolver vorgeordneten Gruppenrevolvers zu einzelnen Zigaretten-Gruppen in Taschen zusammenfaßbar sind und im Bereich einer Einschubstation in Axialrichtung in die Taschen ein-und im Bereich einer Ausschubstation in queraxialer Richtung aus einer der Taschen ausschiebbar sind, ist zur Lösung der oben erläuterten Aufgabe erfindungsgemäß dadurch gekennzeichnet, daß im Bereich der Einschubstation die Zigaretten im mehrere Taschen gleichzeitig einschiebbar sind, die in Axialrichtung zur Aufnahme von zwei nebeneinanderliegenden Zigaretten-Gruppen bemessen sind und denen zur Begrenzung der in Radialrichtung außen liegenden offenen Seite (Ausschuböffnung) ortsfeste hin- und herbewegbare Seitenwandorgane (Wandstößel) zugeordnet sind, die während des Einschubs der Zigaretten in die Taschen in eine diese seitlich begrenzende Schließposition bewegt sind.

Ein weiterer Engpaß besteht bei schnell laufenden Zigaretten-Verpackungsmaschinen im Bereich der Übergabe der Zigaretten aus dem Zigaretten-Magazin an ein Organ zur Bildung der Zigaretten-Gruppen. Die Zigaretten werden dabei durch hin-und herbewegbare Stößel aus Magazinschächten ausgestoßen und dabei in Aufnahmen (Taschen) des Gruppenrevolvers eingeführt. Dabei muß berücksichtigt werden, daß ausreichend Zeit für die Hin- und Rückbewegung der Stößel sowie für das Nachfallen einer ausreichenden Anzahl von Zigaretten in den Magazinschächten zur Verfügung steht. Insbesondere bei mehrbahnigem, z. B. zweibahnigem Betrieb der Verpackungsmaschine ist es problematisch, den vorstehenden technischen Gegensätzen gerecht zu werden.

Bei der Erfindung werden ausreichend bemessene Taktzeiten durch eine besondere Ausbildung der Magazinschächte bzw. von einer Zigaretten-Gruppe zugeordneten Schachtguppen und durch eine hierauf abgestellte Ausbildung bzw. Anordnung der Taschen zur Aufnahme der Zigaretten-Gruppen in dem Gruppenrevolver gewährleistet. Die Besonderheit besteht darin, daß eine Mehrzahl von Taschen des Gruppenrevolvers gleichzeitig beschickt werden kann über eine entsprechende Anzahl von Schachtgruppen, andererseits aber gewährleistet ist, daß die Zigaretten in den einzelnen Magazinschächten bei zurückgezogenen Stößeln infolge ihres Eigengewichts nach unten nachfallen können. Dies ist durch eine fächerartige Anordnung der Schachtgruppen möglich, die dadurch nur geringfügig gegenüber der Vertikalen geneigt sind. Zum anderen ist eine besondere Relativstellung der Gruppenaufnahmen bzw. Taschen des Gruppenrevolvers vorgesehen, derart, daß die sich jeweils in einer Beschickungsstation befindenden Taschen, vorzugsweise vier, jeweils quer zu den zugeordneten Schachtgruppen gerichtet sind. Die Längsmittelebene der Taschen ist unter einem Winkel sowohl zur Radialen wie auch zur Tangentialen gerichtet.

Um einen Einschub der Zigaretten in Axialrichtung und einen Ausschub queraxial zu ermöglichen, sind die Taschen des Gruppenrevolvers mindestens an einer axialgerichteten Seite sowie an der in Radialrichtung außen liegenden Seite offen. Hier ist während der Befüllung sowie während des nachfolgenden Transports eine Begrenzung bzw. Führung oder Halterung für die Zigaretten vorgesehen.

Die formierten Zigaretten-Gruppen werden im Bereich einer Ausstoßstation in horizontaler Ebene mit Abstand unterhalb der horizontalen Mittelebene des Gruppenrevolvers aus diesem ausgestoßen und unter Mitnahme eines quergerichteten Zuschnitts in die Tasche eines ersten Faltrevolvers eingeschoben. Im Bereich desselben werden Teile des Zuschnitts gefaltet; beim Ausstoß bzw. im Bereich einer anschließenden Faltbahn weitere Zuschnitt-Teile.

Es folgt sodann ein zweiter Faltrevolver zum Anbringen der äußeren Umhüllung (Papier-Zuschnitt). Dieser wird vor Einführung des bereits fertiggestellten Stanniol-Blocks in U-förmiger Gestalt in die leere Tasche eingeführt. Der Stanniol-Block wird demnach in den vorgeformten, in der Tasche fixierten Papier-Zuschnitt eingeschoben.

Im Anschluß an diesen zweiten Faltrevolver ist ein Packungsturm zur Aufnahme der - bis auf einen äußeren Zellglaseinschlag - fertigen Packungen vorgesehen. Im Bereich desselben wird eine Banderole an der Packung durch einen besonderen Banderolenapparat angebracht. Bei mehrbahniger Ausbildung der vorrichtung ist jeder Bahn ein derartiger Banderolenapparat zugeordnet, und zwar in Querrichtung sowie Längsrichtung versetzt. Besondere Leistungen werden bei schonender Behandlung der Zigaretten durch den zweibahnigen Betrieb erzielt. Der Gruppenrevolver ist zu diesem Zweck in besonderer Weise ausgestaltet, nämlich mit doppelt breiten Taschen in Axialrichtung. Die Befüllung der Taschen mit jeweils zwei in Axialrichtung auf Abstand nebeneinander liegenden Zigaretten-Gruppen erfolgt in besonderer Weise. Im nachfolgenden Verlauf der Packungsfertigung werden die einzelnen Maßnahmen jeweils gleichzeitig an den zwei nebeneinander liegenden Zigaretten-Gruppen bzw. Stanniol-Blöcken oder Packungen durchgeführt.

Der Gruppenrevolver kann erfindungsgemäß so ausgebildet sein, daß die Zigaretten-Gruppen in den Taschen seitlichem Druck ausgesetzt sind durch eine elastisch andrückbare Seitenwand der Taschen.

Gemäß einer alternativen Ausführungsform der Vorrichtung bzw. des Verfahrens werden anderweitig vorgefertigte Stanniol-Blöcke in zwei Bahnen einem Blockrevolver zugeführt, der in Aufbau und Funktion dem Gruppenrevolver vergleichbar ist und der jeweils zwei Stanniol-Blöcke in Axialrichtung nebeneinanderliegend aufnimmt. Die Zuführung der Stanniol-Blöcke zu den Taschen dieses Blockrevolvers erfolgt durch besondere Überführungsrevolver unterschiedlicher Größe, die so angeordnet sind, daß nacheinander jeweils zwei Stanniol-Blöcke in eine Tasche eingeführt werden.

Weitere Merkmale der Erfindung sind Gegenstand der Unteransprüche. Ausführungsbeispiele der erfindungsgemäßen Vorrichtung werden nachfolgend anhand der Zeichnungen näher erläutert. Es zeigt:
Fig. 1 die Vorrichtung in ihrer Gesamtheit in schematischer Seitenansicht,
Fig. 2 eine Einzelheit, nämlich einen Gruppenrevolver, in Seitenansicht,in vergrößertem Maßstab,
Fig. 3 ein Detail des Gruppenrevolvers mit Zigaretten-Magazin in nochmals vergrößertem Maßstab,
Fig. 4 den Gruppenrevolver mit Zigaretten-Magazin in Vorder- bzw. Stirnansicht,
Fig. 5 einen Grundriß bzw. Horizontalschnitt des Gruppenrevolvers,
Fig. 6 einen Ausschnitt eines Gruppenrevolvers in einer veränderten Ausführungsform, teilweise geschnitten,
Fig. 7. eine Einzelheit des Gruppenrevolvers gemäß Fig. 6 im Bereich einer Ausschubstation im Horizontalschnitt,
Fig. 8 einen Ausschnitt der Vorrichtung mit einem Teil eines ersten Faltrevolvers sowie einem zweiten Faltrevolver in Seitenansicht,
Fig. 9 einen Grundriß bzw. Horizontalschnitt zu der Einzelheit der Fig. 8,
Fig. 10 eine Einzelheit der Vorrichtung in Seitenansicht nämlich im Bereich eines Packungsturms im Anschluß an den zweiten Faltrevolver,
Fig. 11 einen Grundriß bzw. einen Horizontalschnitt zu der Einzelheit gemäß Fig. 10,
Fig. 12 eine Darstellung entsprechend Fig. 11 bei veränderter Relativstellung von Vorrichtungsteilen,
Fig. 13 die Einzelheit gemäß Fig. 10 bis 12 in Stirn- bzw. Vorderansicht, teilweise geschnitten,
Fig. 14 eine Einzelheit einer Vorrichtung gemäß einem zweiten Ausführungsbeispiel mit einem blockrevolver in schematischer Seitenansicht,
Fig. 15 den Blockrevolver gemäß Fig. 14 in Stirnansicht,
Fig. 16 eine Grundrißdarstellung zu Fig. 14 und 15.

Die in den Zeichnungen dargestellten Ausführungsbeispiele und Einzelheiten sind der Herstellung von Zigaretten-Pakkungen 20 gewidmet, und zwar in der Ausführung als Weichpackung. Bei dieser Packungskonstruktion wird eine im vorliegenden Fall aus drei Lagen bestehende Zigaretten-Gruppe 21 zuerst in einen Innenzuschnitt eingehüllt, nämlich in einen Stanniol-Zuschnitt 22. Dieser umhüllt die Zigaretten-Gruppe 21 vollständig, also mit Stirn- und Bodenlappen. Ein äußerer Zuschnitt, nämlich ein Papier-Zuschnitt 23 ist becherförmig ausgebildet, also nur mit Bodenlappen. Der obere Bereich ist offen, derart, daß ein Teilbereich der in den Stanniol-Zuschnitt 22 eingehüllten Zigaretten-Gruppe 21, nämlich ein Stanniol-Block 24, aus dem Becher des Papier-Zuschnitts 23 herausragt.

Die Vorrichtung bzw. Verpackungsmaschine für die Herstellung derartiger (Zigaretten-)Packungen 20 besteht gemäß Ausführungsbeispiel der Fig. 1 ff. aus mehreren Aggregaten.

Einzelne Zigaretten 25 werden einem Zigaretten-Magazin 26 unter Bildung der Zigaretten-Gruppen 21 entnommen. Im Bereich einer Einschubstation 27 gelangen die Zigaretten-Gruppen 21 in einen taktweise umlaufenden Gruppenrevolver 28. Aus diesem werden die Zigaretten-Gruppen 21 im Bereich einer Ausschubstation 29 aus- und über eine Einschubstation 30 in einen ersten Faltrevolver 31 zusammen mit einem Stanniol-Zuschnitt 22 eingescho- .ben.

In einer gegenüberliegenden Ausschubstation 32 gelangen die teilweise fertiggestellten Stanniol-Blöcke 24 in eine lineare Faltbahn 33 und von dieser im Bereich einer weiteren Einschubstation 34 in einen zweiten Faltrevolver 35 mit bereitgehaltenem Papier-Zuschnitt 23. Die aus dem Faltrevolver 35 austretenden Packungen 20 werden im Bereich einer weiteren Faltbahn 36 fertiggefaltet, nämlich hinsichtlich von Bodenlappen.

Es folgt dann eine Sammelstation 37 für die Packungen mit aufwärtsgerichteten Packungstürmen 38 und 39. Im Bereich derselben kommen besondere Banderolenapparate 40, 41 zum Einsatz, die an den Stirnseiten der Packungen (Steuer-) Banderolen 42 anbringen.

In besonderer Weise sind Zigaretten-Magazin 26 und Gruppenrevolver 28 ausgebildet und aufeinander abgestimmt.

Das Zigaretten-Magazin 26 besteht in ansich üblicher Weise aus mehreren Zigarettenschächten 43, die zur Aufnahme der Zigaretten in übereinander lagernden Dichtreihen 44 bestimmt und bemessen sind. Die Zigaretten 25 gleiten in diesen Zigarettenschächten 43 unter Eigengewicht nach unten in den Bereich des Ausschubs. Die Zigarettenschächte 43 sind durch dünne Schachtwände 45 voneinander getrennt.

Mehrere Zigarettenschächte 43 sind jeweils zu einer Schachtgruppe 46, 47, 48, 49 zusammengefaßt. Die Anzahl der Zigarettenschächte 43 je Schachtgruppe 46..49 entspricht der Anzahl der Zigaretten 25 je Zigaretten-Gruppe 21 bzw. der Anzahl der Zigaretten je Lage. Bei dem vorliegenden Ausführungsbeispiel bestehen die Zigaretten-Gruppen 21 aus drei Lagen, wobei die mittlere gegenüber den äußeren versetzt ist (Sattellage).

Die einzelnen Schachtgruppen 46..49 sind durch Trennwände 50, 51 und 52 voneinander abgeteilt. Die sehr dünnwandig auslaufenden Schachtwände 45 sind in einer unteren Bodenwand 53 der Schachtgruppe 46..49 verankert. Auf dieser liegen die jeweils unteren Zigaretten bzw. die untere Lage derselben auf. Die Schachtgruppen 46..49 sind seitlich bzw. an den Stirnseiten durch Seitenwände 54 und 55 begrenzt. Diese sind im unteren Bereich mit Öffnungen verse hen, durch die Stößel bzw. Stößelgruppen 56, 57, 58 und 59 zum Ausschub einer Zigaretten-Gruppe hindurchzutreten vermögen. Jede Stößelgruppe 56..59 besteht aus einzelnen, aufrechten Stößeln, deren Höhe so bemessen ist, daß im vorliegenden Fall drei übereinanderliegende Zigaretten ausgestoßen werden. Die einzelnen Stößel treten in den Bereich zwischen den Schachtwänden 45 ein.

Die fingerartig ausgebildeten und vorstehenden Stößel der Stößelgruppen 56..59 sind an gemeinsamen Stößelträgern 60 und 61 einseitig abstehend angebracht. Die oberen Stößelgruppen 56 und 57 sind am oberen Stößelträger 60 und die unteren Stößelgruppen 58 und 59 an dem unteren Stößelträger 61 angebracht. Diese werden gleichzeitig hin- und herbewegt in der noch beschriebenen Weise.

Mit Hilfe der hin- und herbewegbaren Stößelgruppen 56..59 wird bei jedem gemeinsamen Einschubtakt (Richtungspfeile 62, 63) eine Zigaretten-Gruppe 21 aus der zugeordneten Schachtgruppe 46..49 aus- und in eine Tasche 64 des Gruppenrevolvers 28 eingeschoben. Wie ersichtlich, werden auf diese Weise gleichzeitig, nämlich mit einem Takt, vier in Umfangsrichtung des Gruppenrevolvers 28 aufeinanderfolgende Taschen 64 gleichzeitig mit einer Zigaretten-Gruppe 21 im Bereich der Einschubstation 27 beschickt.

Der Gruppenrevolver 28 ist zu diesem Zweck seitlich und nach unten versetzt in bezug auf das Zigaretten-Magazin 26 angeordnet. Die vier jeweils sich in der Einschubstation 27 befindenden Taschen 64 sind im oberen Bereich des Gruppenrevolvers 28, und zwar in einer sich bereits in der Abwärtsbewegung befindenden Position. Die obere, der Schachtgruppe 46 zugeordnete Tasche 64 befindet sich in einer der höchsten Position folgenden Stellung, während die untere, der Schachtgruppe 49 zugeordnete Tasche 64 nahezu die horizontale Mittelebene des Gruppenrevolvers 28 erreicht hat.

Die entsprechend dem Querschnitt einer Zigaretten-Gruppe 21 im Querschnitt rechteckig ausgebildeten Taschen 64 sind mit ihrer Längserstreckung (Längsrichtung der Zigaretten 25) achsparallel ausgerichtet. Mit dem rechteckigen Querschnitt sind sie in einer besonderen Relativstellung angeordnet, derart, daß jede Tasche 64 exakt quer zu dem unteren Bereich der zugeordneten Schachtgruppe 46..49 gerichtet ist. Die teilweise bogenförmig verlaufenden Schachtwände 45 sind im Ausschubbereich der Zigaretten 25 senkrecht zur Bodenwand 53 und senkrecht zur Tasche 64 bzw. zu deren Seitenwänden 65 und 66 gerichtet.

Zu diesem Zweck sind die Taschen 64 mit ihrer Längsmittelebene (parallel zu den Seitenwänden 65, 66) unter einem Winkel sowohl zur Radialebene als auch zur Tangentialebene des Gruppenrevolvers 28 gerichtet, nämlich in einer Schieflage. Durch diese Relativstellung einerseits und die Ausrichtung der Schachtgruppen 46..49 an der Vertikalen ergibt sich deren Gestaltung. Wie ersichtlich, sind die Schachtgruppen 46..49 fächerförmig mit geringen Winkelabweichungen in bezug auf die Vertikalen ausgerichtet, so daß die Abwärtsbewegung der Zigaretten 25 in den Zigarettenschächten 43 nicht gestört ist. Nur durch diese besondere Gestaltung der Schachtgruppen 46..49 einerseits und der Relativlage der Taschen 64 andererseits ist die Beschickung von vier Taschen 64 gleichzeitig aus zugeordneten Schachtgruppen 46..49 eines gemeinsamen Zigaretten-Magazine 46 ohne Zwischenförderorgan möglich.

Die Zigaretten 25 werden in Längsrichtung derselben in die Taschen 64 eingeschoben, und zwar mit evtl. vorhandenen Filtern 67 den Stößelgruppen 56..59 zugekehrt. Im Bereich der Ausschubstation 29 werden die Zigaretten 25 bzw. die Zigaretten-Gruppen 21 queraxial aus den Taschen 64 des Gruppenrevolvers 28 herausbefördert. Dazu ist eine besondere Gestaltung der Taschen 64 erforderlich. Diese sind nämlich nicht nur an einer axialen Seite offen (Einschuböffnung 68), sondern auch an der in Radialrichtung äußeren Seite (Ausschuböffnung 69). Einschuböffnung 68 und Ausschuböffnung 69 entsprechen dem vollen Querschnitt der Tasche 64.

Die Taschen 64 sind in einem Revolverring 70 des Gruppenrevolvers 28 unter der beschriebenen Winkelstellung angeordnet. Auf der zur Ausschuböffnung 69 gegenüberliegenden Seite wird eine gegenüber dem Querschnitt der Tasche 64 kleinere (schmalere) Durchtrittsöffnung 71 gebildet. Diese ist für den Ein- bzw. Durchtritt eines Ausstoßschiebers 72 im Bereich der Ausschubstation 29 bestimmt. Durch diesen in horizontaler Ebene hin- und herbewegbaren Ausstoßschieber 72 wird die komplette Zigaretten-Gruppe 21 queraxial über die Ausschuböffnung 69 aus der Tasche 64 herausbefördert und bei Fortsetzung dieser Bewegung in eine Tasche 73 des ersten Faltrevolvers 31 eingeschoben.

Die Ausschubstation 29 ist dabei der Höhe nach gegenüber der horizontalen Längsmittelebene des Gruppenrevolvers 28 (Antriebswelle 74) nach unten versetzt, derart, daß die sich jeweils in der Ausschubstation 29 befindende Tasche 64 horizontal gerichtet ist. Dadurch ist auch der Faltrevolver 31 nach unten gegenüber dem Gruppenrevolver 28 versetzt gelagert. Der Ausstoßschieber 72 ist mit einem Schieberkopf 75 versehen, dessen Kontur der Kontur der zugekehrten Längsseite der Zigaretten-Gruppe 21 entspricht, so daß die drei randseitigen Zigaretten gemeinsam durch den Ausstoßschieber 72 bzw. den Schieberkopf 75 erfaßt werden.

Die Zigaretten 25 der Zigaretten-Gruppen 21 sind in den Taschen 64 gegen Relatiwerschiebungen und gegen Herausfallen über die Ausschuböffnung 69 gesichert. Bei dem Ausführungsbeispiel der Fig. 1 ff. sind jeder Tasche 64 am Revolverring 70 angebrachte Halteorgane zugeordnet, nämlich schwenkbare Haltefinger 76 und 77. Diese sind jeweils oberhalb und unterhalb bzw. neben den Taschen 64 gelagert. In der zurückgeschwenkten Stellung (im Bereich der Einschubstation 27) liegen die Haltefinger 76, 77 außerhalb des Bereichs der Ausschuböffnung 69, ebenso im Bereich der Ausschubstation 29. In der Haltestellung werden jeweils die äußeren randseitigen Zigaretten 25 der Zigaretten-Gruppe 21 (äußere Lagen) durch einen Haltefinger 76, 77 erfaßt. Deren Enden sind an die Kontur der Zigaretten 25 angepaßt.

Im Bereich der Einschubstation 27 ist die offene Seite der Taschen 64 durch ortsfeste, hin- und herbewegbare Wandstößel 78 begrenzt. Diese plattenförmig ausgebildeten Organe treten mit exakter Relativstellung derart in die Ausschuböffnung 69 der vier sich in der Einschubstation 27 befindenden Taschen 64 ein, daß diese genau auf die Abmessungen der Zigaretten-Gruppe 21 begrenzt sind. Dadurch haben die Taschen 64 in diesem Bereich-einen durchgehend geschlossenen Querschnitt. Beim Weitertransport des Gruppenrevolvers 28 um einen Schalttakt werden die Wandstößel 78 zurückgezogen. Die mitumlaufenden Haltefinger 76, 77 kommen lediglich außerhalb der Einschubstation 27 zur Wirkung.

Die Aggregate der vorliegenden Verpackungsmaschine sind zur Erhöhung der Leistung auf zweibahnigen Betrieb ausgerichtet. Dies bedeutet, daß jeweils zwei Packungen nebeneinanderliegend gleichzeitig hergestellt werden.

Auch der Gruppenrevolver 28 ist in Aufbau und Funktion auf doppelbahnigen Betrieb eingerichtet. Dies bedeutet zunächst, daß die Taschen 64 in Axialrichtung so bemessen sind, daß zwei Zigaretten-Gruppen 21 nebeneinanderliegend in jeder Tasche Aufnahme finden. Die Taschen sind, wie gezeigt, sacklochartig ausgebildet mit einer einseitigen Einschuböffnung 68. Eine zuerst in die Tasche 64 eingeschobene Zigaretten-Gruppe 21 a wird bis an das Ende der Tasche 64 gefördert. Die zweite Zigaretten-Gruppe 21 bleibt in einer Position benachbart zur Einschuböffnung 68. Bei dem vorliegenden Ausführungsbeispiel schließen die Enden der Zigaretten 25 bündig mit der Seitenfläche des Gruppenrevolvers 28 ab. Bei Filterzigaretten werden die Zigaretten-Gruppen 21 mit dem Filter 67 nach rückwärts weisend in die Tasche 64 eingeschoben.

Die Beschickung des Gruppenrevolvers 28 mit Zigaretten-Gruppen 21 ist in besonderer Weise auf den Funktionsablauf abgestimmt. Der Gruppenrevolver 28 schaltet jeweils um einen den Abständen der Taschen 64 voneinander entsprechenden Takt. Die Anzahl der Schalttakte beträgt beispielsweise 600 je Minute. Während eines Stillstands werden in die vier Taschen 64 im Bereich der Einschubstation 27 die gleiche Anzahl von Zigaretten-Gruppen 21 eingeschoben. In die beiden oberen bzw. in Drehrichtung des Gruppenrevolvers 28 zurückliegenden Taschen 64a und 64b werden Zigaretten-Gruppen 21 a bis zum Ende der Tasche 64a bzw. 64b eingeschoben. Die zugeordneten Stößel bzw. Stößelgruppen 56 und 57 sind entsprechend dimensioniert und legen einen Förderweg bis zur vorgenannten Endposition der Zigaretten-Gruppen 21 a zurück.

Die Taschen 64c und 64d werden mit Zigaretten-Gruppen 21 b befüllt, die im Eintrittsbereich der Taschen 64c, 64d abgelegt werden, so daß die letztgenannten Taschen durch diesen Einschub auf je zwei Zigaretten-Gruppen 21 a, 21 b aufgefüllt sind.

Der Gruppenrevolver 28 wird nach Zurückziehen der Stößelgruppen 56..59 um einen Takt weitergeschaltet. In der nächstfolgenden Position werden keine Zigaretten-Gruppen -21 in die sich in der Einschubstation 27 befindenden (vier) Taschen 64 eingeschoben. Vielmehr haben die Zigaretten 25 in den Zigarettenschächten 43 der Schachtgruppen 46..49 nach dem vollständigen Zurückziehen der Stößelgruppen Zeit, in die untere Position nachzufallen. Erst nach erneutem Schalten des Gruppenrevolvers 28 befinden sich zwei leere und zwei bereits mit je einer Zigaretten-Gruppe 21 a verse hene Taschen 64a..64d aufnahmebereit im Bereich der Einschubstation 27. Der Einschubvorgang für alle (vier) Taschen 64 kann sich nun wiederholen.

Die Zigaretten-Gruppen 21a, 21 nehmen in den Taschen 64 einen Abstand voneinander ein, der auf den weiteren Verpackungsprozeß abgestimmt ist. Im Bereich zwischen dem Gruppenrevolver 28 und dem (ersten) Faltrevolver 31 wird nämlich ein doppel breiter Stanniol-Zuschnitt quer zur horizontalen Förderrichtung im Bereich einer Packungsbahn 80 zugeführt. Der Zuschnitt 22 wird von einer fortlaufenden Materialbahn 81 durch Trennmesser 82 abgetrennt. Die Packungsbahn 80 wirkt hier durch ihre Begrenzungswände wie ein Faltmundstück. Durch die Relativbewegung der Zigaretten-Gruppe 21 durch die Packungsbahn 80 bis in eine benachbarte Tasche 73 des Faltrevolvers 31 wird der Zuschnitt 22 mitgeführt unter U-förmiger Umhüllung des vorderen Bereichs der Zigaretten-Gruppe 21.

Der Stanniol-Zuschnitt 22 ist mit seitlich überstehenden Faltlappen versehen, nämlich obere und untere Längslappen 83, 84 sowie Ecklappen 85, 86. Die Längslappen 84 und Ecklappen 86 im Bereich zwischen den benachbarten Zigaretten-Gruppen 21 sind zunächst noch miteinander verbunden, so daß ein in Querrichtung durchgehender Zuschnitt gebildet ist. Aus diesem Grunde entspricht der Abstand zwischen den Zigaretten-Gruppen 21 a, 21 einer Tasche 64 der doppelten Breite der Längslappen 84 sowie Ecklappen 86 des Zuschnitts. Im weiteren Verlauf des Verpackungsvorganges wird der doppelte Zuschnitt 23 entlang einer Längstrennlinie 87 in zwei Einzelzuschnitte geteilt.

Die Halteorgane für die Zigaretten-Gruppen 21 in den Taschen 64 sind auf die doppelbahnige Dimension eingerichtet. Zu beiden Seiten einer Tasche 64 sind je zwei Paare von Haltefingern 76, 77 auf einer Drehwelle 88 angeordnet. Hin- und hergehende Drehbewegungen derselben werden durch eine feststehende Kurvenscheibe 89 gesteuert, in deren Steuernut 90 ein mit einem Kurbelarm 91 verbundenes Tastrad 92 läuft. Durch die Form der Steuernut 90 werden die Bewegungen der Haltefinger 76, 77 in der beschriebenen Weise ausgeführt.

Durch den Revolverring 70 erhält der einseitig offene Gruppenrevolver eine topfartige Gestalt. Innerhalb dieses Hohlkörpers sind im Bereich der Ausschubstation 29 zwei nebeneinanderliegende und gleichzeitig bewegbare Ausstoßschieber 72 angeordnet. Korrespondierend hierzu ist jede Tasche 64 mit zwei nebeneinanderliegenden, schlitzartigen Durchtrittsöffnungen 71 für die Ausstoßschieber 72 im Bereich der Zigaretten-Gruppen 21 a, 21 b versehen. Die im Querschnitt geschlossenen Durchtrittsöffnungen 21 haben eine geringfügig kleinere Höhe als die entsprechende Abmessung der Tasche 64.

Eine in bezug auf die Gestaltung der Taschen modifizierte Ausführungsform des Gruppenrevolvers 28 ist in Fig. 6 und 7 dargestellt. Die Taschen 64 haben hinsichtlich der Orientierung ihrer Längsmittelebene dieselbe Relativstellung innerhalb des Gruppenrevolvers 28 wie bei dem bisher beschriebenen Ausführungsbeispiel. Die Abweichung besteht darin, daß die Zigaretten-Gruppen 21 in den Taschen 64 einem seitlichen Druck ausgesetzt sind, um die Zigaretten-Gruppe zu formatieren.

Zu diesem Zweck ist eine der Seitenwände der Tasche 64 bewegbar ausgebildet im Sinne einer Verengung oder Erweiterung der Tasche 64. Bei dem konkreten Ausführungsbeispiel ist die Seitenwand Teil eines Druckhebels 93, der an einem Schwenklager 94 innerhalb des Gruppenrevolvers 28 als einarmiger Hebel schwenkbar gelagert ist. Ein radial außenliegendes Keilstück 95 bildet die in Drehrichtung vornliegende Seitenwand der Tasche 64.

Der schwenkbare Druckhebel 93 und damit das Keilstück 95 stehen unter elastischem Druck in Richtung auf eine Verkleinerung der Breite der Tasche 64. Im vorliegenden Fall ist dem Druckhebel 93 im Bereich des Keilstücks 95 eine Druckfeder 96 zugeordnet. Diese stützt sich an einem ebenfalls beweglichen, steuerbaren Betätigungsorgan ab, nämlich an einem hier ebenfalls einarmigen Betätigungshebel 105. Diese ist ebenfalls im Bereich des Schwenklagers 94 schwenkbar gelagert und wird über eine Tastrolle 106 von einer innerhalb des Gruppenrevolvers 28 verlaufenden Kurvenbahn 107 gesteuert.

Durch entsprechende Ausbildung der Kurvenbahn 107 wird der Betätigungshebel 105 so bewegt, daß die Zigaretten-Gruppen 21 während des Transports von der Einschubstation 27 bis zur Ausschubstation 29 durch das Keilstück 95 mit Druck belastet ist. Der Betätigungshebel 105 wird dabei unter Zusammendrücken der Druckfeder 96 an den Druckhebel 93 angelegt.

Der mit entsprechender Länge ausgebildete Betätigungshebel 105 hat eine weitere Funktion, nämlich die Halterung der Zigaretten bzw. einer an der zugekehrten Ecke der Zigaretten-Gruppe 21 sich befindenden Zigarette anstelle des bei diesem Ausführungsbeispiel auf der Seite des Druckhebels 93 fehlenden Haltefingers 77. Das freie Ende des Betätigungshebels 105 ist zu diesem Zweck mit einer seitlich gerichteten, die eckseitige Zigarette umfassende Nase 108 versehen.

Im Bereich der Ausschubstation 29 wird der Betätigungshebel 105 in eine Ausgangsposition zurückgeschwenkt unter Entlastung der Druckfeder 96. Dadurch wird auch der Druckhebel 93 mit Keilstück 95 von der Zigaretten-Gruppe 21 unter entsprechender Vergrößerung der Tasche 64 abgehoben. Die Zigaretten-Gruppe kann nunmehr in der beschriebenen Weise ausgeschoben werden.

Wie aus Fig. 7 ersichtlich, erstrecken sich der Druckhebel 93 und der Betätigungshebel 105 über die volle Länge der für die Aufnahme von zwei Zigaretten-Gruppen 21 dimensionierten Tasche 64. Das Schwenklager 94 befindet sich dabei ebenso außerhalb des Bereichs des Revolverringes 70 wie die Kurvenbahn 107.

Wenn im Bereich der Ausschubstation 29 die Haltefinger 76, 77 bzw. der Betätigungshebel 105 und der Druckhebel 93 in die zurückgezogene Ausgangsstellung gefahren sind, treten Zigarettenhalter 97, 98 in Funktion. Es handelt sich dabei um längliche, stabförmige Halteorgane, die - jeder Zigaretten-Gruppe 21 a, 21 b einer Tasche 64 zugeordnet - von den Seiten her in die Ausschuböffnung 69 der Tasche 64 eintreten. Die Zigarettenhalter 97, 98 werden zu diesem Zweck aus einer seitlichen Position (strichpunktiert in Fig. 5) durch Querbewegung und sodann bogenförmiges Heranfahren an den Gruppenrevolver 28 in ihre Position gebracht. Ein Teilbereich eines jeden Zigarettenhalters 97, 98 liegt dann an der äußeren Seite einer Zigaretten-Gruppe 21 a, 21 b an. Die den Zigaretten zugekehrte Oberfläche ist mit einem Profil ausgebildet, welches der seitlichen Kontur der Zigaretten-Gruppe entspricht, so daß diese formschlüssig abgestützt wird. Die Zigarettenhalter 98 werden beim Ausstoßen der Zigaretten-Gruppen 21a, 21 b in umgekehrter Richtung bewegt, laufen demnach mit den Zigaretten-Gruppen 21a, 21 längs eines Weges derselben mit, bevor sie seitlich abgezogen werden. Die stützende Funktion der Zigarettenhalter 97,98 wird dabei über die durch den bereitgehaltenen Zuschnitt 22 vorgegebene Querebene hinaus erhalten, so daß die Mitnahme des Zuschnitts 22 durch die Zigaretten-Grupe während der Anfangsphase durch die Zigarettenhalter 97, 98 erfolgt, die somit die Zigaretten gegen übermäßige Beanspruchung durch den mitgezogenen Zuschnitt 22 schützen.

Der Zuschnitt 22 wird in einer derartigen Relativstellung zur Packungsbahn 80 bereitgehalten, daß eine unsymmterische Lage in bezug auf die Zigaretten-Gruppe in der Tasche 73 des Revolvers 31 gegeben ist. Ein Zuschnittschenkel 99 des Zuschnitts 22 ragt aus der Tasche 73 in Radialrichtung heraus. Bei der Weiterbewegung des Faltrevolvers 31 in der gezeigten Drehrichtung wird dieser Zuschnittschenkel 99 durch eine ortsgeste, außen verlaufende, bogenförmige Führungswand 100 umgefaltet und in eine nach rückwärts gerichtete Position gelegt. Beim Ausschub aus der Tasche 73 im Bereich der Ausschubstation 32 wird ein Teil des Zuschnittschenkels 99 in die radial gerichtete Ebene umgefaltet, nämlich zur Bildung eines Teils der Vorder- bzw. Rückseite der Innenumhüllung.

Die Packungsbahn 80 und korrespondierend die Taschen 73 des ersten Faltrevolvers 31 sind im mittleren Bereich unterteilt durch eine Trennwand 101 bzw. durch einen Faltsteg 102. Dadurch ergeben sich einerseits exakte Bewegungsbahnen für die Zigaretten-Gruppen. Verkantungen werden vermieden. Zum anderen werden durch die Stirnflächen des Faltstegs 102 die mittigen, also zwischen den Zigaretten-Gruppen 21 a, 21 b liegenden Faltlapen teilweise gefaltet, nämlich die Ecklappen 86. An den äußeren Seiten ist die Tasche 73 mit korrespondierenden Faltstegen 103 versehen, die die außenliegenden Ecklappen 85 in ihre Position falten während des Einschubs der Zigaretten-Gruppen 21 mit dem Zuschnitt 22 in die Tasche 73 und diese seitlich fixieren.

Nach der Zurückziehung des Ausstoßschiebers 72 in die Ausgangsposition werden die Zigaretten in der Tasche 73 auf der radial außen liegenden Seite durch ein weiteres Halteorgan in Position gehalten. Es handelt sich dabei um ein kreisbogenförmiges Stützblech 104, welches konzentrisch zum Faltrevolver 31 längs des Umfangs desselben hin- und herbewegbar ist. In Fig. 2 ist die Stützstellung gezeigt Bei Weiterbewegung des Revolvers 31 wird das Stützblech 104 während einer Teilbewegung mitgenommen, bevor es in eine untere Ausgangsstellung durch konzentrische Drehbewegung zurückkehrt. Dadurch ist sichergestellt, daß die noch nicht eingehüllten Zigaretten in den Taschen 73 im gesamten Umfangsbereich der Zigaretten-Gruppe 21 gestützt sind.

Die durch den Stanniol-Zuschnitt 22 teilweise umhüllten Zigaretten-Gruppen 21 werden durch den Faltrevolver 31 bis zu einer der Einschubstation 30 gegenüberliegenden Ausschubstation 32 transportiert. Hier werden die beiden nbeneinanderliegenden Zigaretten-Gruppen 21 a, 21 b einer Tasche 73 gemeinsam aus dieser ausgestoßen, und zwar durch zwei miteinander verbundene und gemeinsam bewegbare Stößel 109, 110. Die Zigaretten-Gruppen, je mit zugeordnetem (Teil- Zuschnitt 22 gelangen nun in die Faltbahn 33, in der die im mittleren Bereich sowie seitlich überstehenden Längslappen 83 und 84 durch seitliche Faltorgane, nämlich Faltweichen 111, in die Ebene der Stirnflächen umgefaltet werden. Wie in Fig. 8 gezeigt, werden durch die Faltweichen 111 die unteren Längslappen 83, 84 gefaltet. Obere Längslappen werden durch anschließende Aufwärtsbewegung der Zigaretten-Gruppen mit Zuschnitt durch einen Hubstempel 112 relativ zu einem ortsfesten Faltorgan, nämlich seitlichen Faltwänden 113 sowie einer gemeinsamen mittigen Faltwand 114, ebenfalls in die Stirnfläche gefaltet. Die Faltbahn 33 besteht demnach aus zwei der Höhe nach gegeneinander versetzten Abschnitten. Der obere Abschnitt bildet zugleich die Einschubstation 34 für den nachfolgenden zweiten Faltrevolver 35. Die Zigaretten-Gruppen 21 sind jetzt vollständig in den Stanniol-Zuschnitt 22 eingehüllt und bilden demnach einen Stanniol-Block 24. Die beiden nun nebeneinanderliegenden Stanniol-Blöcke 24 werden durch einen gemeinsamen hin- und herbewegbaren Einschieber 115 in eine Tasche 116 des Faltrevolvers 35 in Radialrichtung eingeschoben.

Der Faltrevolver 35 dient zum Anbringen und (teilweisen) Falten des äußeren Papier-Zuschnitts 23. Dieser wird im vorliegenden Fall in Drehrichtung des Revolvers vor der Einschubstation 34 in die Taschen 116 eingeführt, und zwar in einem unteren Bereich durch radialgerichtete Aufwärtsbewegung. Die Papier-Zuschnitte 23 werden von einer Papierbahn 117 im Bereich einer horizontalen Zuförderbahn 118 durch Messerwalzen 119 abgetrennt. Ein auf- und abbewegbarer Einstoßer 120 führt den Papier-Zuschnitt 23 unter U-förmiger Verformung in die nach unten offene Tasche 116 ein. Der Einstoßer 120 ist mit einer Saugbohrung 121 an der Stirnfläche zum Fixieren des Papier-Zuschnitts 23 versehen. Auch die Tasche 116 ist an ihren Seitenflächen mit Saugbohrungen 122 zum Halten des Papier-Zuschnitts 23 in der Tasche 116 ohne Veränderung der U-förmigen Gestalt versehen. Der Papier-Zuschnitt 23 und demnach die Taschen 116 und der Einstoßer 120 sind in Axialrichtung so bemessen, daß zwei mit Abstand nebeneinanderliegende Stanniol-Blöcke 24 gleichzeitig verarbeitet werden können.

Im Bereich der Einschubstation 34 werden demnach die beiden Stanniol-Blöcke 24 in einen sich bereits in der Tasche 116 befindenden, U-förmigen (doppelt breiten) Papier-Zuschnitt 23 eingeschoben.

Seitlich überstehende, nämlich in Radialrichtung aus der Tasche 116 herausragende Seitenfaltlappen 123 und 124 des Papier-Zuschnitts 23 werden dabei in einer trichterförmig aufweitenden, also divergierenden Stellung gehalten. Für den unteren, kürzeren Seitenfaltlappen 123 ist ein Führungsfinger 125 unterhalb der Förderebene der Stanniol-Blöcke 24 schwenkbar gelagert. Der Führungsfinger 145 wird aus einer unteren Ausgangsstellung (strichpunktierte Linien) in eine schräge, die Einführung der Stanniol-Blöcke 24 erleichternde Führungsstellung bewegt, in der der zugeordnete Seitenfaltlappen 123 leicht nach unten gedrückt ist.

Der gegenüberliegende, obere Seitenfaltlappen 124 wird an einer ortsfesten, kreisbogenförmigen Führungswand 126 durch Saugbohrungen 127 gehalten.

Nach dem Einschub der Stanniol-Blöcke 24 in den U-förmigen Papier-Zuschnitt 23 in der Tasche 116 wird zunächst durch einen in tangentialer Ebene aufwärtsbewegbaren Faltsteg 128 der untere Seitenfaltlappen 123 in die Ebene der Seitenfläche der Packung gefaltet. Der Faltrevolver 35 wird jetzt um einen Takt weitergeschaltet, wobei der Faltsteg 128 zunächst mitbewegt wird, bis der Seitenfaltlappen 123 in den Bereich der Führungswand 126 gelangt und durch diese gehalten ist. Zuvor ist bereits infolge der Relativbewegung der obere Seitenfaltlappen 124 durch die Führungswand 126 in die Ebene der Seitenfläche der Packung umgefaltet worden.

Die Seitenfaltlappen 123, 124 werden durch Klebung miteinander verbunden. Sie sind zu diesem Zweck mit Hotmelt-Markierungen versehen, die durch ortsfeste, an die Pakkungen in den Taschen 116 heranbewegbare Stempel 129 und 130 aktiviert werden. Zugleich werden durch den ausgeübten Druck die Seitenfaltlappen 123, 124 miteinander verbunden.

Im Bereich einer zu der Einschubstation 34 gegenüberliegenden Ausschubstation 131 werden die mit dem Papier-Zuschnitt 23 versehenen Stanniol-Blöcke 24 in horizontaler Ebene und Radialrichtung durch entsprechend ausgebildete Schieber 132 aus den Taschen 116 aus- und in die Faltbahn 36 eingeschoben. Hier werden an einer Seite zur Bildung des Bodens noch überstehende, untere Längslappen durch Faltweichen 133 umgefaltet. Obere Längslappen 134 werden bei einer erneuten Aufwärtsbewegung der nunmehr fertiggestellten Packungen 20 in den Packungsturm 38 bzw. 39 in die Ebene der Bodenwand umgefaltet.

Im Bereich der jeder Bahn zugeordneten Packungstürme 38,39 werden Banderolen 42 an den Packungen 20 im Bereich der freiliegenden Stirnseite der Stanniol-Blöcke 24 angebracht. Die Banderolen 42 erstrecken sich dabei quer über die Stirnseite der Packung 20, derart, daß ein Mittelteil 135 an der Stirnfläche und Schenkel 136 an Vorder-und Rückwand anliegen.

Wie aus Fig. 10 bis 13 ersichtlich, sind die Packungen 20 im Bereich der Faltbahn 36 so angeordnet, daß die mit der Banderole 42 zu versehenden oberen Stirnseiten 137 sich der beiden Reihen von Packungen 20 zur selben Seite gerichtet sind. In Förderrichtung nebeneinanderliegende Teilbahnen 138, 139 der Faltbahn 36 enden mit einem Versatz. Die Teilbahn 138 ist in Förderrichtung länger als die Teilbahn 139. Die Packungstürme 38, 39 sind somit versetzt zueinander angeordnet. Es entsteht dadurch im Bereich der Teilbahn 139 eine Ausnehmung 140, in der der dem Packungsturm 38 zugeordnete Banderolenapparat 40 Aufnahme findet. Der zweite Banderolenapparat 41 befindet sich seitlich neben dem zugeordneten Packungsturm 39.

Jeder Banderolenapparat 40, 41 besteht aus einem Übertragungsrad 141 als wichtigstem Organ. Einzelne Banderolen 42 werden jeweils einem zugeordneten Banderolenmagazin 142 durch einen bekannten Abroller 143 entnommen. Die Banderolen 42 werden an den Umfang des Übertragungsrades gelegt, und zwar mit Abständen und bei vorgegebener exakter Relarivstellung.

Während des Transports der Banderolen 42 auf dem Übertragungsrad 141 ist die mit den Packungen 20 zu verbindende Seite nach außen gekehrt. Diese wird mit Leim versehen, und zwar durch ein Segmentrad 144, dessen Umfang durch eine Leimrolle 145 aus einem Leimbehälter 146 mit Leim versehen wird.

Zur Übertragung der Banderolen 42 an die Packungen 20 ist das Übertragungsrad 141 mit mehreren, im vorliegenden Falle fünf Übertragungsorganen, nämlich radial bewegbaren Übertragungsstößeln 147 versehen. Diese sind gabelförmig ausgebildet mit zwei seitlichen Tragschenkeln 148 und 149. Jeder Tragschenkei 148, 149 ist mit an der radial außenliegenden Aufnahmefläche mündenden Saugbohrungen 150 ver sehen. Die Tragschenkel 148, 149 sind derart im Abstand voneinander angeordnet (in Umfangsrichtung) und die Banderolen 42 werden derart auf den Umfang des Übertragungsrades 141 aufgelegt, daß die Enden der Banderolen 42 durch die Saugbohrungen 150 der Tragschenkel 148, 149 erfaßt und auf dem Übertragungsrad 141 fixiert sind.

Zwischen den Tragschenkeln 148, 149 befindet sich ein auf der Außenseite kreisbogenförmig gestalteter Andrückstempel 151. Dieser füllt den Umfangsabstand zwischen den Tragschenkeln 148, 149 aus. Der Andrückstempel 151 ist in Radialrichtung bewegbar, relativ zu den Tragschenkeln 148 149 und auf einem radial innenliegenden, die Tragschenkel 148, 149 miteinander verbindenden Stützkörper 152 über eine Druckfeder 153 abgestützt. Der Stützkörper 152 ist im radial innenliegnden Bereich keilförmig ausgebildet. Ein seitlicher , im Querschnitt bogenförmiger Ansatz 154 des Stützkörpers 152 ragt aus dem Bereich des Übertragungsrades 141 heraus und dient zur Anlage eines Betätigungsorgans in Gestalt eines Schiebers 155 mit Betätigungsschenkeln 156, 157. Letztere erhalten Anlage an dem jeweiligen Ansatz 154 der beiden Übertragungsräder 141. Der Schieber 155 ist hin- und herbewegbar unter gleichzeitiger Mitnahme der sich jeweils in Übertragungsposition befindenden Übertragungsstößel 147 der beiden Übertragungsräder 141.

In der Übertragungsposition wird durch Radialbewegung des Übertragungsstößels 147 bzw. der beiden Tragschenkel 148, 149 die Banderole 41 auf die in entsprechender Relativstellung bereitgehaltene Packung 20 übertragen. Der Mittelteil 135 erhält dadurch Anlage an der Stirnseite 137 der Packungen, während die Schenkel 136 durch die Tragschenkel 148, 149 an die Vorder- und Rückseite der Packung angedrückt werden. Die Tragschenkel 148, 149 haben zu diesem Zweck einen Abstand voneinander, der etwa der Breite der Packung 20 entspricht, so daß die Tragschenkel 148, 149 durch Radialbewegung des Übertragungsstößels 147 an Vorder- und Rückseite der Packung 20 entlangbewegt werden unter Andrücken der Schenkel 136 der Banderole 42.

Durch die vorstehend beschriebene Bewegung des Übertragungsstößels 147 wird die Banderole 42 auch im Bereich des Mittelteils 135 infolge der Spannung in Längsrichtung an die Stirnseite 137 angedrückt. Die Druckfeder 135 ist dabei zusammengedrückt (Fig. 12). Bei Rückkehr des Schiebers 155 in die Ausgangsstellung (strichpunktiert in Fig. 12) wird infolge Entspannung der Druckfeder 153 der Übertragungsstößel 147 mit den Tragschenkeln 148, 149 in die Ausgangsstellung zurückbewegt. Die Druckfeder 153 ist dabei an dem in der Umfangsebene des Übertragungsrades 141 sich erstreckenden Stützkörper 152 abgestützt.

Die Übertragung der Banderolen 42 auf die jeweils hierfür bereitgehaltene Packung 20 erfolgt in der Ebene der Faltbahn 36 bzw. der Teilbahnen 138, 139. Als Bodenbegrenzung der Teilbahnen 138, 139 wirkt in diesem Bereich (Packungsturm 38, 39) jeweils ein Hubstempei 158. Dessen Stempelplatte 159 ist auf der dem Übertragungsrad 141 zugekehrten Seite mit einer Aussparung 160 versehen. In diese tritt der Übertragungsstößel 141 bzw. der untere Tragschenkel 149 bei der Übertragung der Banderole 42 ein. Nach Zurückziehen der Tragschenkel 148, 149 wird die nunmehr komplettierte Packung 20 durch den Hubstempel 158 angehoben, und zwar unter einen bereits gebildeten Packungsstapel 161. Dieser wird durch Tragstege 162, 163 getragen, die jeweils die untere Packung 20 erfassen. Die Tragstege 162, 163 sind quer zum Packungsturm 38, 39 bewegbar, nämlich aus dem Bereich des Packungsstapels 161 heraus, so daß die untere Packung dem Packungsstapel 161 zugeführt werden kann. Durch die Aussparung 160 in der Stempelplatte 159 sowie durch eine weitere, gegenüberliegenden Aussparung 164 können die Tragstege 162, 163 nach Zuführen einer (unteren) Packung zum Packungsstapel 161 diesen an der Unterseite erfassen, bevor der Hubstempel 158 nach unten in die Ausgangsstellung zurückbewegt wird.

Die oberen Packungen 20, und zwar jeweils Gruppen von zwei übereinanderliegenden Packungen, werden aus dem Packungsturm 138,139 durch Querschieber 165 abgefördert in einen horizontalen Packungsförderer 166.

Eine Alternativlösung in bezug auf die Bildung von Stanniol-Blöcken 24 und die Einführung derselben in den weiteren Verpackungsprozeß ist in den Fig. 14 bis 16 dargestellt.

Bei diesem Lösungsweg werden anderweitig gefertigte Stanniol-Blöcke 24 in zwei parallelen Bahnen paarweise durch Blockförderer 167 und 168 zugeführt. Die Stanniol-Blöcke 24 werden im Bereich dieser Blockförderer 167, 168 in horizontaler Ebene und mit Abstand voneinander durch geeignete Förderorgane, z. B. Kettenförderer, transportiert.

Jedem Blockförderer 167, 168 ist ein Überführungsrevolver 169, 170 zugeordnet. Diese sind mit ihren Drehachsen (Welle 171) in Förderrichtung der Stanniol-Blöcke 24 angeordnet. Die Überführungsrevolver 169, 170 drehen demnach in Ebenen quer zu den Blockförderern 167, 168, und zwar in der durch Pfeile 172 wiedergegebenen Drehrichtung.

Die Überführungsrevolver 169, 170 dienen zur Übergabe der Stanniol-Blöcke 24 von den Blockförderern 167, 168 an einen gemeinsamen Blockrevolver 173. Dieser ist in ähnlicher Weise ausgebildet wie der Gruppenrevolver 28 des vorstehend beschriebenen Ausführungsbeispiels. In ähnlicher Weise sind Taschen 174 längs des Umfangs des Blockrevolvers 173 in einer Schrägstellung angeordnet, nämlich mit einem Winkel der Mittelebene zwischen der Tangentialen und der Radialen. Die Stanniol-Blöcke 24 werden in Axialrichtung über seitliche Einschuböffnungen 175 in die Taschen 174 eingebracht. Diese sind in Axialrichtung - ähnlich dem Gruppenrevolver 28 - so ausgebildet und bemessen ,daß zwei Stanniol-Blöcke 24a bzw. 24b nebeneinander in einer Tasche 174 Platz finden, und zwar mit Abstand voneinander.

Die Überführungsrevolver 169, 170 sind so ausgebildet und angeordnet, daß gleichzeitig während einer Stillstandsphase je ein Stanniol-Block 24 aufgenommen und je ein Stanniol-Block an den Blockrevolver 173 übergeben werden kann. Zu diesem Zweck sind die Uberführungsrevolver 169, 170 mit Taschen 176 bzw. 177 versehen, die zeitweilig zur Überdeckung mit dem einen bzw. anderen Blockförderer 167,168 sowie mit jeweils einer Tasche 174 des Blockrevolvers 173 gebracht werden.

Die Überführungsrevolver 169, 170 sind unterschiedlich groß, nämlich mit unterschiedlichen Durchmessern dimensioniert. Der kleinere, dem Blockförderer 167 zugeordnete Überführungsrevolver 169 ist mit drei Taschen 176 versehen, die parallel zur Tangentialen mit Abstand von dieser als in Umfangsrichtung geschlossene Kammer bzw. als im Querschnitt geschlossener, beidendig offener Kanal ausgebildet sind. Die drei Taschen 176.sind demnach unter gleichen Winkeln zueinander und mit gleichen Abständen voneinander angeordnet.

Bei einer bestimmten Stellung des Überführungsrevolvers 169 (Fig. 14) ist eine untere , horizontal gerichtete Tasche 176 in der Bewegungsbahn des Blockförderers 167, so daß ein Stanniol-Block 24 durch entsprechende Förderung in die untere Tasche 176 eingeschoben werden kann. Eine weitere Tasche 176 des Überführungsrevolvers 169 befindet sich deckungsgleich mit einer Tasche 174 des Blockrevolvers 173, so daß ebenfalls durch Axialbewegung die Packung bzw. der Stanniol-Block 24 aus der Tasche 176 in die Tasche 174 übergeführt werden kann. Der Überführungsrevolver 169 ist zu diesem Zweck geringfügig in Drehrichtung des Blockrevolvers 173 aus dessen vertikaler Mittelebene heraus versetzt.

Der zweite Überführungsrevolver 170 liegt auf der anderen Seite der vertikalen Mittelebene des Blockrevolvers 173 mit größerem Abstand von dieser. Die vier unter Rechten Winkeln bzw. parallel zueinander angeordneten Taschen 177 sind ebenfalls auf den Blockförderer 168 sowie auf jeweils eine Tasche bzw. eine bestimmte Relativstellung einer Tasche 174 des Blockrevolvers 173 abgestimmt. . Wie gezeigt, befindet sich eine untere, horizontal liegende Tasche 177 in der Bewegungsbahn der Stanniol-Blöcke 24 des Blockförderers 168, so daß durch Axialförderung der Stanniol-Block 24 in die Tasche 177 eingefördert wird. Die in Drehrichtung nächstfolgende, vertikalgerichtete Tasche 177 ist deckungsgleich mit einer sich in dieser Position befindenden Tasche 174 des Blockrevolvers 173. Durch erneute Axialverschiebung kann demnach auch hier die Übertragung des Stanniol-Blocks 24 an den Blockrevolver 173 erfolgen.

Zur (gleichzeitigen) Übertragung jeweils eines Stanniol-Blocks 24 von den Überführungsrevolvern 169, 170 an den Blockrevolver 173 dienen Stößel 183, 184, die den beiden Überführungsrevolvern 169, 170 bzw. den sich jeweils in Gegenüberstellung zu einer Tasche 174 des Blockrevolvers 173 befindenden Taschen 176 bzw. 177 zugeordnet sind.

Auch bei dem vorliegenden Ausführungsbeispiel werden die Stanniol-Blöcke 24a, 24b einer Tasche 174 des Blockrevolvers 173 in aufeinanderfolgenden Arbeitstakten eingeschoben. Aufgrund der Anordnung und Ausgestaltung der Überführungsrevolver 169, 170 bleibt jeweils eine Tasche 174 zwischen den Befüllungsstellungen frei. Während demnach der Blockrevolver 173 mit der maximalen Taktzahl angetriebei jedem zweiten Schalttakt bzw. Stillstand des Blockrevolvers 173 ein Stanniol-Block 24 eingeschoben, und zwar zunächst im Bereich des größeren Überführungsrevolvers 170, der bis an das innere Ende der Tasche 174 zu bewegende Stanniol-Block 24a und sodann im Bereich des Überführungsrevolvers 169 der der Einschuböffnung 175 zugekehrte zweite Stanniol-Block 24b. Auch hier sind demnach die Einschubbwegungen langsamer und für die Zigaretten verträglich.

Die in Axialrichtung in die Taschen 174 eingebrachten Stanniol-Blöcke 24 werden im Bereich einer Ausschubstation 178 in Axialrichtung bzw. annähernd Axialrichtung, jedenfalls queraxial zu den Zigaretten, aus der Tasche 174 aus- und in eine Tasche 179 eines Faltrevolvers 180 eingeschoben. Zu diesem Zweck ist ein innerhalb des Blockrevolvers 173 hin- und herbeweglicher Doppelschieber 181 vorgesehen, der über innenliegende Ausschuböffnung 182 im Bereich der Stanniol-Blöcke 24a, 24b in die Tasche 174 eintritt. Während der Transfer-Bewegung der Stanniol-Blöcke 24a, 24b in den Faltrevolver 180 wird ein Papier-Zuschnitt 23, der in einer Querebene bereitgehalten wird, mitgenommen, unter U-förmigem Umfalten der beiden Stanniol-Blöcke 24a, 24b. Der weitere Ablauf der Faltungen dieses (doppelten) Papier-Zuschnitts 23 entspricht dem bereits beschriebenen Ausführungsbeispiel.

## Patentansprüche

1. Verfahren zum Verpacken von Zigaretten (25) durch Zusammenfassen in Zigaretten-Gruppen (21) und Einhüllen derselben in wenigstens einen Zuschnitt (22) aus Verpackungsmaterial (Stanniol-Folie, Papier oder dgl.), wobei die Gruppe (21) unter Mitnahme des in einer Ebene quer zur Förderrichtung der Gruppe (21) bereitgehaltenen Zuschnitts (22) in Taschen (64) eines Faltrevolvers (31) eingeführt und der Zuschnitt bei Weiterförderung gefaltet wird, wobei dem Faltrevolver (31) ein Gruppenrevolver (28) vorgeordnet ist, der die Zigaretten-Gruppen (21) in Taschen (64) fördert, wobei die Gruppen (21) in Axialrichtung bei achsparalleler Ausrichtung der Zigaretten (25) zum Gruppenrevolver in die Taschen (64) ein- und in einer queraxialen Richtung aus diesen ausgeschoben werden, dadurch gekennzeichnet, daß die Zigaretten-Gruppen (21) in zwei nebeneinander liegenden Bahnen paarweise gefördert werden (Zigaretten-Gruppen 21a, 21b), wobei im Bereich einer Einschubstation (27) aufeinanderfolgend zwei Zigaretten-Gruppen (21a, 21b) in eine entsprechend dimensionierte Tasche (64) derart einschiebbar sind, daß die Zigaretten-Gruppen (21a, 21b) innerhalb der Tasche (64) in Axialrichtung mit Abstand voneinander angeordnet sind.

2. Verfahren nach Anspruch 1, dadurch gekennzeichnet, daß bei Filterzigaretten die Filter (67) der Zigaretten-Gruppen (21a, 21 b) in der gemeinsamen Tasche (64) des Gruppenrevolvers (28) zu einer Seite, insbesondere zur Eintrittsseite (Einschuböffnung 68) der Tasche (64) gerichtet sind.

3. Verfahren nach Anspruch 2, dadurch gekennzeichnet, daß eine erste, von der Eintrittsseite (Einschuböffnung 68) entfernt liegende Zigaretten-Gruppe (21 a) in einem ersten Einschubtakt in die Tasche (64) und die zweite, der Einschuböffnung (68) zugekehrte Zigaretten-Gruppe (21b) in einem zweiten Einschubtakt in die Tasche (64) eingeschoben wird.

4. Verfahren nach Anspruch 3, dadurch gekennzeichnet, daß mehrere Taschen (64), insbesondere vier Taschen (64), des Gruppenrevolvers (28) gleichzeitig beschickt werden, wobei im Bereich von zwei Taschen (64a, 64b) die betreffenden (ersten) Zigaretten-Gruppen (21a) in die innenseitige, von der Einschuböffnung (68) entfernt liegende Position und gleichzeitig bei zwei weiteren Taschen (64c, 64d) die zweite, der Einschuböffnung (68) zugekehrte Zigaretten-Gruppe (21 b) eingeschoben wird.

5. Verfahren nach Anspruch 1 sowie einem oder mehreren der weiteren Ansprüche, dadurch gekennzeichnet, daß Zigaretten-Gruppen (21) nach jedem zweiten Schalt- bzw. Bewegungstakt des Gruppenrevolvers (28) in Taschen (64) desselben eingeschoben werden.

6. Vorrichtung zum Verpacken von zu Zigaretten-Gruppen (21) zusammengefaßten Zigaretten (25) durch Einhüllen derselben in wenigstens einen Zuschnitt (22) aus Verpackungsmaterial (Stanniol-Zuschnitt, Papier-Zuschnitt oder dgl.), wobei die Gruppe unter Mitnahme des in einer Ebene quer zur Förderrichtung bereitgehaltenen Zuschnitts in Taschen (64) eines Faltrevolvers (31) einführbar und der Zuschnitt bei Weiterbewegung desselben faltbar ist und wobei weiterhin die Zigaretten im Bereich eines dem (ersten) Faltrevolver vorgeordneten Gruppenrevolvers (28) zu einzelnen Zigaretten-Gruppen in Taschen zusammenfaßbar sind und im Bereich einer Einschubstation (27) in Axialrichtung in die Taschen ein- und im Bereich einer Ausschubstation in queraxialer Richtung aus einer der Taschen ausschiebbar sind, dadurch gekennzeichnet, daß im Bereich der Einschubstation (27) die Zigaretten (25) in mehrere Taschen (64) gleichzeitig einschiebbar sind, die in Axialrichtung zur Aufnahme von zwei nebeneinanderliegenden Zigaretten-Gruppen (21 a, 21 b) bemessen sind und denen zur Begrenzung der in Radialrichtung außenliegenden offenen Seite (Ausschuböffnung 69) ortsfeste hin- und herbewegbare Seitenwandorgane (Wandstößel 78) zugeordnet sind, die während des Einschubs der Zigaretten (25) in die Taschen (64) in eine diese seitlich begrenzende Schließposition bewegt sind.

7. Vorrichtung nach Anspruch 6, dadurch gekennzeichnet, daß die an der radial außenliegenden Seite offenen Taschen (64) des Gruppenrevolvers (28) mit bewegbaren Halteorganen im Bereich der radialgerichteten Außenseite (Ausschuböffnung 69) der Taschen (64) versehen sind, insbesondere mit einander gegenüberliegenden schwenkbaren Haltefingern (76, 77) zum Erfassen wenigstens der äußeren, randseitigen Zigaretten (25) der Zigaretten-Gruppe (21), wobei die Haltefinger (76, 77) im Bereich der Einschubstation (27) sowie der Ausschubstation (29) außer Eingriff mit den Zigaretten (25) bewegt sind.

8. Vorrichtung nach Anspruch 6, sowie einem oder mehreren der weiteren Ansprüche, dadurch gekennzeichnet, daß die Zigaretten (25) zur Bildung von Zigaretten-Gruppen (21) in den Taschen (64) des Gruppenrevolvers (28) im Bereich der Einschubstation (27) unmittelbar aus unteren Ausschubbereichen von Zigarettenschächten (43) eines Zigaretten-Magazins (26) ausschiebbar sind, wobei die durch Schachtwände (45) voneinander getrennten Zigarettenschächte (43) einer jeweils ei- : ner Tasche (64) zugeordneten Schachtgruppe (46, 47, 48, 49) im wesentlichen aufrecht verlaufen, jedoch mit einem Winkel zueinander, derart, daß mehrere, insbesondere vier fächerartig angeordnete Schachtgruppen (46...49) einer entsprechenden Anzahl von Taschen (64a, 64b, 64c, 64d) des Gruppenrevolvers (28) zugeordnet sind.

9. Vorrichtung nach Anspruch 8 sowie einem oder mehreren der weiteren Ansprüche, dadurch gekennzeichnet, daß die Taschen (64) mit einer mittleren Querebene unter einem Winkel sowohl zur Radialebene als auch zur Tangentialebene des Gruppenrevolvers (28) gerichtet sind (Schiefstellung) und in der Einschubstation (27) quer zu den unteren Bereichen der Zigarettenschächte (43).

10. Vorrichtung nach Anspruch 9 sowie einem oder mehreren der weiteren Ansprüche, dadurch gekennzeichnet, daß die Ausschubstation (29) bzw. die Ausschubebene für die Zigaretten-Gruppen (21) im Bereich derselben gegenüber einer horizontalen Mittelebene des Gruppenrevolvers (28) (nach unten) versetzt ist, derart, daß sich jeweils im Bereich der Ausschubstation (29) befindende Taschen (64) horizontal gerichtet sind.

11. Vorrichtung nach Anspruch 8 sowie einem oder mehreren der weiteren Ansprüche, dadurch gekennzeichnet, daß die (vier) Taschen (64a, 64b, 64c, 64d) im Bereich der Einschubstation (27) in einer oberen, aus der vertikalen Mittelebene des Gruppenrevolvers (28) herausbewegten Position jeweils in der Höhe versetzt zueinander angeordnet sind und die unteren Enden der Schachtgruppen (46, 47, 48, 49) entsprechend der Höhe nach und seitlich versetzt im Bereich der zugeordneten Taschen (64) enden.

12. Vorrichtung nach Anspruch 6 sowie einem oder mehreren der weiteren Ansprüche, dadurch gekennzeichnet, daß mehrere, insbesondere vier Zigaretten-Gruppen (21) gleichzeitig aus einer entsprechenden Anzahl von Schachtgruppen (46...49) aus und in eine gleiche Anzahl von Taschen (64a, 64b, 64c, 64d) des Gruppenrevolvers (28) einschiebbar sind.

13. Vorrichtung nach Anspruch 6 sowie einem oder mehreren der weiteren Ansprüche, dadurch gekennzeichnet, daß die jeweils während eines Einschubaktes von der Einschuböffnung (68) der Taschen (64) entfernt liegenden Zigaretten-Gruppen (21 a) in die zwei in Förderrichtung rückwärtigen Taschen (64a, 64b) und zwei der Einschuböffnung (68) zugekehrte Zigaretten-Gruppen (21b) in die zwei in Förderrichtung vornliegenden Taschen (64c, 64d) einschiebbar sind.

14. Vorrichtung nach Anspruch 6 sowie einem oder mehreren der weiteren Ansprüche, dadurch gekennzeichnet, daß der Gruppenrevolver (28) jeweils um eine durch die Taschen (64) vorgegebene Teilung schaltbar ist, wobei Zigaretten-Gruppen (28) nach jedem zweiten Schalttakt in der Einschubstation (27) in die (vier) Taschen (64) einschiebbar sind.

15. Vorrichtung nach Anspruch 12 sowie einem oder mehreren der weiteren Ansprüche, dadurch gekennzeichnet, daß die gleichzeitig aus der Tasche (64) ausstoßbaren (zwei) Zigaretten-Gruppen (21a, 21b) durch Mitnahme des quer zur Ausstoßrichtung bereitgehaltenen, doppelt breiten Zuschnitts (Stanniol-Zuschnitt 22) U-förmig in diesen einhüllbar sind, wobei der Abstand der Zigaretten-Gruppen (21 a, 21 b) voneinander in der Tasche (64) der Breite eines Materialstreifens innerhalb des Zuschnitts (22) entspricht, der - nach Durchtrennen - zur Bildung von Stirnlappen (Längslappen 83, 84, Ecklappen 85, 86) des Zuschnitts (22) dient.

16. Vorrichtung nach Anspruch 6 sowie einem oder mehreren der weiteren Ansprüche, dadurch gekennzeichnet, daß der mit Abstand unterhalb der Drehachse des Gruppenrevolvers (28) in horizontaler Ebene verschiebbare Ausstoßschieber (72) über eine innenseitige Durchtrittsöffnung (71) in die Tasche (64) des Gruppenrevolvers (28) einzutreten vermag und mit einem die Kontur der zugekehrten Seitenfläche der Zigaretten-Gruppe (21) aufweisenden Schieberkopf (75) an der Zigaretten-Gruppe (21) anliegt.

17. Vorrichtung nach Anspruch 7 sowie einem oder mehreren der weiteren Ansprüche, dadurch gekennzeichnet, daß nach Zurückfahren der Haltefinger (76, 77) an den Taschen (64) im Bereich der Ausschubstation (29) die Zigaretten-Gruppen (21 a, 21b) durch über die Einschuböffnung (68) eintretende Zigarettenhalter (97, 98) fixierbar sind, wobei die Zigarettenhalter (97, 98) bei Ausschub der Zigaretten-Gruppen (21 a, 21 b) aus der Tasche (64) mit diesen unter Aufrechterhaltung der Anlage an der vorderen Seitenfläche der Zigaretten-Gruppen (21 a, 21 b) längs eines Weges mitbewegbar sind, insbesondere über die (aufrechte) Zuförderebene des Zuschnitts (Stanniol-Zuschnitt 22) hinaus, derart, daß sich dieser (zunächst) U-förmig um die Zigarettenhalter (97, 98) herumlegt.

18. Vorrichtung nach Anspruch 17 sowie einem oder mehreren der weiteren Ansprüche, dadurch gekennzeichnet, daß jeder Zigaretten-Gruppe (21a, 21b) innerhalb einer Tasche (64) ein gesonderter, seitlich neben dem Gruppenrevolver (28) gelagerter und gemeinsam antreibbarer Zigarettenhalter (97, 98) zugeordnet ist, wobei die Zigarettenhalter (97, 98) quer zur Förderrichtung der Zigaretten-Gruppen (21 a, 21 b) aus deren Bewegungsbahn seitlich herausbewegbar sind.

19. Vorrichtung nach Anspruch 17, dadurch gekennzeichnet, daß die stab- bzw. fingerartig ausgebildeten Zigarettenhalter (97, 98) auf der der Zigaretten-Gruppe (21a, 21 b) zugekehrten Seite mit einer der Seitenfläche derselben entsprechenden Kontur ausgebildet sind.

20. Vorrichtung nach Anspruch 6 sowie einem oder mehreren der weiteren Ansprüche, dadurch gekennzeichnet, daß die Zigaretten-Gruppen (21) in den Taschen (64) des Gruppenrevolvers (28) elastisch zusammendrückbar sind, insbesondere durch federelastische Lagerung einer Seitenwand der Taschen (64).

21. Vorrichtung nach Anspruch 20, dadurch gekennzeichnet, daß eine Seitenwand der Taschen (64) schwenkbar gelagert ist, insbesondere als Teil eines Druckhebels (93) und durch Federorgane (Druckfeder 96) elastisch beaufschlagt ist, wobei der Druckhebel (93) durch einen Betätigungshebel (125) über die Druckfeder (96) in einem die Zigaretten-Gruppe (21) zusammendrückendem Sinne belastet und derart steuerbar ist - insbesondere durch eine Kurvenbahn (107) mit Tastrolle (106) - daß im Bereich der Einschubstation (27) sowie der Ausschubstation (28) die Seitenwand bzw. der Druckhebel (93) entlastet sind.

22. Vorrichtung nach Anspruch 21, dadurch gekennzeichnet, daß der Betätigungshebel (105) an seinem radial außenliegenden Ende eine vorspringende Nase (108) aufweist zum Erfassen und Sichern der außenliegenden Zigarette der Zigaretten-Gruppe (21).

23. Vorrichtung nach Anspruch 6 sowie einem oder mehreren der weiteren Ansprüche, dadurch gekennzeichnet, daß die Zigaretten-Gruppen (21) in der Tasche (73) des (ersten) Faltrevolvers (31) nach Zurückziehen des Ausstoßschiebers (72) durch ein bewegbares Halteorgan auf der radial außenliegenden Seite fixierbar sind, insbesondere durch ein kreisbogenförmig gewölbtes, in Umfangsrichtung des Faltrevolvers (31) hin- und herschwenkbares Stützblech (104).

24. Vorrichtung nach Anspruch 6 sowie einem oder mehreren der weiteren Ansprüche, dadurch gekennzeichnet, daß der Zuschnitt (Stanniol-Zuschnitt 22) beim Einschub der Zigaretten-Gruppe (21) in den (ersten) Faltrevolver (31) in bezug auf die Zigaretten-Gruppe (21) versetzt angeordnet ist, derart, daß ein in Radialrichtung überstehender Zuschnittschenkel (99) aus der Tasche (73) des Faltrevolvers (31) in Radialrichtung herausragt und im weiteren um die Seitenfläche sowie einen Teil der Vorder- bzw. Rückseite der Zigaretten-Gruppe faltbar ist.

25. Vorrichtung nach Anspruch 24, dadurch gekennzeichnet, daß der Zuschnittschenkel (99) durch Weiterbewegung des Faltrevolvers (31) teilweise und beim Ausschub der Zigaretten-Gruppe aus dem Faltrevolver (31) fertigfaltbar ist.

26. Vorrichtung nach Anspruch 6 sowie einem oder mehreren der weiteren Ansprüche, dadurch gekennzeichnet, daß die zwischen dem Gruppenrevolver (28) und dem Faltrevolver (31) angeordnete Packungsbahn (80) sowie die Taschen (73) des Faltrevolvers (31) und die an diesen anschließende Faltbahn (33) mittig geteilt sind zur Aufnahme der beiden Zigaretten-Gruppen (21 a, 21 b), wobei im Bereich des Faltrevolvers (31) sowie der Faltbahn (33) Faltorgane zum Falten von mittig zwischen den Zigaretten-Gruppen (21a, 21b) gebildeten Stirnlappen (Ecklappen 86) sowie seitliche Begrenzungen (Faltstege 102, 103) zum Falten außenliegender Ecklappen (85) angeordnet sind.

27. Vorrichtung nach Anspruch 26 sowie einem oder mehreren der weiteren Ansprüche, dadurch gekennzeichnet, daß im Bereich einer an den Faltrevolver (31) anschließenden Faltbahn (33) obere Stirnlappen (Längslappen 83, 84) durch Aufwärtsbewegung der Zigaretten-Gruppe (21) und durch feststehende Faltorgane faltbar sind.

28. Vorrichtung nach Anspruch 6 sowie einem oder mehreren der weiteren Ansprüche, dadurch gekennzeichnet, daß im Faltrevolver (31) bzw. in der Faltbahn (33) gebildete Stanniol-Blöcke (24) in einer der Höhe nach versetzten Einschubstation (34) in einen weiteren Faltrevolver (35) einschiebbar sind unter teilweiser Umhüllung durch einen weiteren Zuschnitt (Papier-Zuschnitt 23).

29. Vorrichtung nach Anspruch 6 sowie einem oder mehreren der weiteren Ansprüche, dadurch gekennzeichnet, daß der (zweite) Faltrevolver für die Einhüllung von zwei nebeneinander in einer Tasche (116) liegenden Stanniol-Blöcken (24) mit zwei nebeneinanderliegenden, voneinander getrennten Zuschnitten (Papier-Zuschnitte 23) beschickbar ist zur Umhüllung je eines Stanniol-Blocks.

30. Vorrichtung nach Anspruch 29 sowie einem oder mehreren der weiteren Ansprüche, dadurch gekennzeichnet, daß die (zwei) Papier-Zuschnitte (23) im Bereich einer unteren Beschickungsstation des Faltrevolvers (35) durch Aufwärtsbewegung eines Einstoßers (120) unter U-förmiger Verformung in die offenen Taschen (116) einführbar und in diesen in der U-förmigen Position durch Saugbohrungen (122) fixiert sind, wobei Seitenfaltlappen (123, 124) in Radialrichtung aus der Tasche (116) herausragen.

31. Vorrichtung nach Anspruch 30, dadurch gekennzeichnet, daß die aus der Tasche (116) herausragenden Seitenfaltlappen (123, 124) in der Einschubstation (34) in einer divergierenden, mundstückartig öffnenden Stellung fixiert sind, insbesondere durch einen bewegbaren Führungsfinger (125) für den unteren Seitenfaltlappen (123) und durch Saugbohrungen (127) einer ortsfesten Führungswand (126) für den oberen Seitenfaltlappen (124).

32. Vorrichtung nach Anspruch 29 sowie einem oder mehreren der weiteren Ansprüche, dadurch gekennzeichnet, daß die einzelnen, in jeder Tasche (116) des Faltrevolvers (35) nebeneinanderliegenden Papier-Zuschnitte (23) mit (Boden-)Faltlappen (Längslappen 134) zu ein und derselben Seite in Axialrichtung des Faltrevolvers (35) gerichtet sind, wobei die Faltlappen jeweils durch im Bereich einer Faltbahn (36) gebildete Faltorgane (Faltweichen 133) sowie durch Aufwärtsbewegung in einem Packungsturm (38, 39) faltbar sind.

33. Vorrichtung nach Anspruch 6 sowie einem oder mehreren der weiteren Ansprüche, dadurch gekennzeichnet, daß an den in den Papier-Zuschnitt (32) eingehüllten Packungen (20) vor dem Einschub in den Packungsturm (38, 39) im Bereich der seitlichen Stirnseite eine Banderole (42) anbringbar ist, wobei jeder Packung einer Tasche (116) des Faltrevolvers ein gesonderter Banderolenapparat (40, 41) zugeordnet ist und beide Banderolenapparate (40, 41) synchron arbeiten.

34. Vorrichtung nach Anspruch 33, dadurch gekennzeichnet, daß der Banderolenapparat (40, 41) im Bereich des Packungsturms (38, 39) seitlich neben demselben angebracht ist, wobei die Packungstürme (38, 39) in Förderrichtung der Packungen (20) gegeneinander versetzt sind, derart, daß die Banderolenapparate (40, 41) unmittelbar den freien Stirnseiten der zugeordneten Packungen (20) gegenüberliegen können.

35. Vorrichtung nach Anspruch 33 sowie einem oder mehreren der weiteren Ansprüche, dadurch gekennzeichnet, daß jeder Banderolenapparat (40, 41) aus einer die Banderolen (42) längs des Umfangs aufnehmenden Übertragungsrad (141) mit Banderolenübertragungsorganen besteht.

36. Vorrichtung nach Anspruch 35, dadurch gekennzeichnet, daß die Banderolen (42) während des Transports durch das Übertragungsrad (141) auf der Außenseite mit Leim beschichtbar sind, insbesondere durch ein achsparalleles Segmentrad (144).

37. Vorrichtung nach Anspruch 35, dadurch gekennzeichnet, daß die Banderolen (42) auf dem Umfang des Übertragungsrades (141) an ihren Enden durch Saugbohrungen (150) fixiert sind und im Bereich einer Übertragungsstation durch radialbewegbare Übertragungsorgane (Übertragungsstößel 147) auf die Packung (20) übertragbar sind.

38. Vorrichtung nach Anspruch 37, dadurch gekennzeichnet, daß die Übertragungsstößel (141) U-förmig ausgebildet sind mit Tragschenkeln (148, 149), die die Enden der Banderolen (42) erfassende Saugbohrungen (150) aufweisen und die in einem der Breite der Packung (20) entsprechenden Abstand voneinander angeordnet sind und unter Andrücken der Banderole (42) an Vorder- und Rückseite der Packung (20) sich zu beiden Seiten derselben in der Übertragungsstellung erstrecken.

39. Vorrichtung nach Anspruch 38, dadurch gekennzeichnet, daß die Übertragungsstößel (147) elastisch in die Ausgangsstellung belastet sind, insbesondere durch eine Druckfeder (153) und daß die radial gerichtete Übertragungsbewegung für beide Banderolenapparate (40, 41) durch ein gemeinsames, hin- und herbewegbares Betätigungsorgan erfolgt (Schieber 155).

40. Vorrichtung nach Anspruch 33 sowie einem oder mehreren der weiteren Ansprüche, dadurch gekennzeichnet, daß die Packungen (20) für die Anbringung der Banderolen (42) auf einer Stempelplatte (159) eines Hubstempels (158) der Packungstürme (38, 39) aufliegen.

41. Vorrichtung nach Anspruch 6 sowie einem oder mehreren der weiteren Ansprüche, dadurch gekennzeichnet, daß (anderweitig fertiggestellte) in einen ersten Zuschnitt (Stanniol-Zuschnitt 22) eingehüllte Gegenstände, insbesondere Zigaretten-Gruppen (21) als Stanniol-Blöcke (24) auf einer (geradlinigen) Zuförderbahn mit zwei Blockförderern (167, 168) für zwei gleichzeitig zugeführte Stanniol-Blöcke (24) zuführbar sind, von Ubertragungsförderern (Überführungsrevolver 169, 170) aufgenommen und einem Zwischenförderer (Blockrevolver 173) zuführbar sind, von dem die Stanniol-Blöcke (24) im Bereich einer Ausschubstation (178) an einen Faltrevolver (180) unter U-förmiger Einhüllung in einen (Papier-)Zuschnitt (23) überführbar sind.

42. Vorrichtung nach Anspruch 41, dadurch gekennzeichnet, daß die Überführungsrevolver (169, 170) je einem Blockförderer (167, 168) zugeordnet sind mit in Förderrichtung der Stanniol-Blöcke (24) gerichteten Aufnahmen (Taschen 176, 177), wobei jeweils gleichzeitig Stanniol-Blöcke (24) in je eine sich in horizontaler Ebene erstreckende Tasche (176 bzw. 177) der Überführungsrevolver (169, 170) einführbar sind.

43. Vorrichtung nach Anspruch 41 oder 42, dadurch gekennzeichnet, daß die Blockförderer (167, 168) und die zugeordneten Überführungsrevolver (169, 170) außermittig in bezug auf den Blockrevolver (173) angeordnet sind und daß die Überführungsrevolver (169, 170) unterschiedlichen Durchmesser und eine unterschiedliche Anzahl von Taschen (176, 177) aufweisen, wobei der einer vertikalen Mittelebene des Blockrevolvers (173) am nächsten liegende (kleinere) Überführungsrevolver (169) drei und der zweite Überführungsrevolver (170) vier Taschen (176, 177) aufweist.

44. Vorrichtung nach Anspruch 41 sowie einem oder mehreren der weiteren Ansprüche, dadurch gekennzeichnet, daß die Gegenstände (Stanniol-Blöcke 24) aus den Taschen (176, 177) der Überführungsrevolver (169, 170) in Axialrichtung derselben gleichzeitig aus- und in deckungsgleich gerichtete Taschen (174) des Blockrevolvers (173) einschiebbar sind.

45. Vorrichtung nach Anspruch 41 sowie einem oder mehreren der weiteren Ansprüche, dadurch gekennzeichnet, daß die Taschen (174) im Blockrevolver (173) schräggerichtet sind, nämlich unter einem Winkel sowohl zur Radialebene als auch zur Tangentialebene, derart, daß während einer Stillstandsphase des Blockrevolvers sowie der Überführungsrevolver (169, 170) jeweils zwei Taschen (174) des Blockrevolvers (173) mit Taschen (176, 177) der Überführungsrevolver (169, 170) deckungsgleich gerichtet sind.

46. Vorrichtung nach Anspruch 45, dadurch gekennzeichnet, daß die im Querschnitt geschlossenen, kanalförmigen Taschen (176) des Überführungsrevolvers (169) unter gleichgerichteten spitzen Winkeln zueinander liegen und die Taschen (177) des Überführungsrevolvers (170) unter 90_{°} bzw. parallel zueinander angeordnet sind.

## Claims

1. Process for packaging cigarettes (25) by combining them into cigarette groups (21) and wrapping the latter in at least one blank (22) of packaging material (tin-foil sheet, paper or the like), the group (21) being introduced into pockets (64) of a folding turret (31), taking with it the blank (22) providing a plane transverse to the conveying direction of the group (21), and the blank being folded when conveyed further, the folding turret (31) being preceded by a group turret (28) which conveys the cigarette groups (21) into pockets (64), the groups (21) being pushed into the pockets (64) in the axial direction, with the axes of the cigarettes (25) being aligned parallel to the group turret, and being pushed out of the pockets in an axially transverse direction, characterized in that the cigarette groups (21) are conveyed in pairs (cigarette groups 21a, 21 b) on two tracks located next to one another, and, in the region of a pushing-in station (27), two cigarette groups (21a, 21b) can be pushed in succession into a pocket (64) of appropriate dimensions, in such a way that the cigarette groups (21a, 21b) are arranged inside the pocket (64) at a mutual distance in the axial direction.

2. Process according to Claim 1, characterized in that, where filter cigarettes are concerned, the filters (67) of the cigarette groups (21a, 21b) in the common pocket (64) of the group turret (28) are directed to one side, in particular to the inlet side (pushing-in orifice 68) of the pocket (64).

3. Process according to Claim 2, characterized in that a first cigarette group (21 a) distant from the inlet side (pushing-in orifice 68) is pushed into the pocket (64) in a first pushing-in stroke, and the second cigarette group (21 b) facing the pushing-in orifice (68) is pushed into the pocket (64) in a second pushing-in stroke.

4. Process according to Claim 3, characterized in that several pockets (64), in-particular four pockets (64), of the group turret (28) are supplied simultaneously, and in the region of two pockets (64a, 64b) the particular (first) cirgarette group (21a) is pushed into the inner position distant from the pushing-in orifice (68), and at the same time, in two further pockets (64c, 64d), the second cigarette group (21b) facing the pushing-in orifice (68) is pushed in.

5. Process according to Claim 1 and one or more of the further Claims, characterized in that cigarette groups (21) are pushed into pockets (64) of the group turret (28) after every second indexing stroke or movement stroke of the latter.

6. Apparatus for packaging cigarettes (25) combined into cigarette groups (21), by wrapping them in at least one blank (22) of packaging material (tin-foil blank, paper blank or the like), in which the group can be introduced into pockets (64) of a folding turret (31), taking with it the blank provided in a plane transverse to the conveying direction, and during its further movement the blank can be folded, and in which, in addition, the cigarettes can be combined into individual cigarette groups in pockets in the region of a group turret (28) preceding the (first) folding turret and, in the region of a pushing-in station (27), can be pushed into the pockets in the axial direction and, in the region of a pushing-out station, can be pushed out of one of the pockets in the axially transverse direction, characterized in that, in the region of the pushing-in station (27), the cigarettes (25) can be pushed simultaneously into several pockets (64) which are designed to receive in the axial direction two cigarette groups (21 a, 21 b) located next to one another, the pockets (64) having assigned to them, to limit the radially outer open side (pushing-out orifice 69), locally fixed side-wall members (wall rams 78) movable to and fro, which, during the time when the cigarettes (25) are pushed into the pockets (64), are moved into a closing position limiting these laterally.

7. Apparatus according to Claim 6, characterized in that the pockets (64) of the group turret (28) which are open on the radially outer side are provided with movable retaining members in the region of the radially directed outside (pushing-out orifice 69) of the pockets (64), in particular with pivotable retaining fingers (76, 77) located opposite one another, for grasping at least the outer cigarettes (25) of the cigarette group (21) which are located at the edge, the retaining fingers (76, 77) being moved out of engagement with the cigarettes (25) in the region of the pushing-in station (27) and of the pushing-out station (29).

8. Apparatus according to Claim 6, and one or more of the further Claims, characterized in that, to form cigarette groups (21) in the pockets (64) of the group turret (28), in the region of the pushing-in station (27) the cigarettes (25) can be pushed directly out of lower pushing-out regions of cigarette shafts (43) of a cigarette magazine (26), and the cigarette shafts (43), separated from one another by shaft walls (45), of a shaft group (46, 47, 48, 49) assigned to a particular pocket (64) extend essentially vertically, but at an angle relative to one another, so that several, especially four, shaft groups (46...49) arranged in a fan-like formation are assigned to a corresponding number of pockets (64a, 64b, 64c, 64d) of the group turret (28).

9. Apparatus according to Claim 8 and one or more of the further Claims, characterized in that the pockets (64) are directed with a transverse mid-plane at an angle both to the radial plane and to the tangential plane of the group turret (28) (oblique position) and in the pushing-in station (27) are transverse relative to the lower regions of the cigarette shafts (43).

10. Apparatus according to Claim 9 and one or more of the further Claims, characterized in that the pushing-out station (29) or the pushing-out plane for the cigarette groups (21) is offset (downwards) in the region of the latter relative to a horizontal mid-plane of the group turret (28), in such a way that particular pockets (64) located in the region of the pushing-out station (29) are directed horizontally.

11. Apparatus according to Claim 8 and one or more of the further Claims, characterized in that the (four) pockets (64a, 64b, 64c, 64d) are each arranged offset relative to one another in terms of height in the region of the pushing-in station (27), in an upper position moved out of the vertical mid-plane of the group turret (28), and the lower ends of the shaft groups (46, 47, 48, 49) correspondingly terminate offset in terms of height and laterally in the region of the associated pockets (64).

12. Apparatus according to Claim 6 and one or more of the further Claims, characterized in that several, especially four cigarette groups (21) can be pushed simultaneously out of a corresponding number of shaft groups (46...49) and into the same number of pockets (64a, 64b, 64c. 64d) of the group turret (28).

13. Apparatus according to Claim 6 and one or more of the further Claims, characterized in that, during each push-in stroke, the cigarette groups (21a) distant from the pushing-in orifice (68) of the pockets (64) can be pushed into the two pockets (64a, 64b) located at the rear in the conveying direction and two cigarette groups (21b) facing the pushing-in orifice (68) can be pushed into the two pockets (64c, 64d) located at the front in the conveying direction.

14. Apparatus according to Claim 6 and one or more of the further Claims, characterized in that the group turret (28) each time can be moved the amount of a division predetermined by the pockets (64), and after every second indexing stroke cigarette groups (28) can be pushed into the (four) pockets (64) in the pushing-in station (27).

15. Apparatus according to Claim 12 and one or more of the further Claims, characterized in that the (two) cigarette groups (21 a, 21 b) which can be ejected from the pocket (64) simultaneously, by taking up the double-width blank (tin-foil blank 22) provided transversely relative to the direction of ejection, can be wrapped in this in the form of a U, and the distance between the cigarette groups (21 a, 21 b) in the pocket (64) corresponds to the width of a strip of material within the blank (22) which, after the latter is severed, serves to form end tabs (longitudinal tabs 83, 84, corner tabs 85, 86) of the blank (22).

16. Apparatus according to Claim 6 and one or more of the further Claims, characterized in that the ejector slide (72) displaceable in a horizontal plane at a distance below the axis of rotation of the group turret (28) can penetrate into the pocket (64) of the group turret (28) via an inner passage orifice (71) and rest against the cigarette group (21) by means of a slide head (75) having the contour of the side face of the cigarette group (21) facing it.

17. Apparatus according to Claim 7 and one or more of the further Claims, characterized in that, after the retaining fingers (76, 77) at the pockets (64) have been retracted in the region of the pushing-out station (29), the cigarette-groups (21 a, 21 b) can be fixed by means of cigarette holders (97, 98) penetrating via the pushing-in orifice (68), and when the cigarette groups (21 a, 21 b) are pushed out of the pocket (64) the cigarette holders (97, 98) can be moved together with these, whilst continuing to rest against the front side face of the cigarette groups (21a, 21 b), along a path, in particular beyond the (vertical) conveying plane of the blank (tin-foil blank 22), in such a way that the latter (first) wraps itself round the cigarette holders (97, 98) in the form of a U.

18. Apparatus according to Claim 17 and one or more of the further Claims, characterized in that a separate cigarette holder (97, 98) which is mounted laterally next to the group turret (28) and which can be driven jointly is assigned to each cigarette group (21a, 21b) within a pocket (64), and the cigarette holders (97, 98) can be moved laterally out of the path of movement of the cigarette groups (21 a, 21 b) transversely relative to the conveying direction of the latter.

19. Apparatus according to Claim 17, characterized in that the bar-like or finger-like cigarette holders (97, 98) are designed, on the side facing the cigarette group (21a, 21b), with a contour corresponding to that of the side face of the latter.

20. Apparatus according to Claim 6 and one or more of the further Claims, characterized in that the cigarette groups (21) can be compressed elastically in the pockets (64) of the group turret (28), in particular as a result of a resilient mounting of a side wall of the pockets (64).

21. Apparatus according to Claim 20, characterized in that a side wall of the pockets (64) is mounted pivotably, in particular as part of a pressure lever (93), and is stressed elastically by spring members (compression spring 96), and the pressure lever (93) is loaded by an actuating lever (125) via the compression spring (96) so as to compress the cigarette group (21) and can be controlled, in particular by means of a curved track (107) with a tracer roller (106), in such a way that in the region of the pushing-in station (27) and the pushing-out station (28) the side wall or the pressure lever (93) is relieved.

22. Apparatus according to Claim 21, characterized in that the actuating lever (105) has, at its radially outer end, a projecting nose (108) for grasping and securing the outer cigarette of the cigarette group (21).

23. Apparatus according to Claim 6 and one or more of the further Claims, characterized in that, after the ejector slide (72) has been retracted, the cigarette groups (21) in the pocket (73) of the (first) folding turret (31) can be fixed on the radially outer side by a movable retaining member, in particular by a supporting plate (104) curved in the form of a circular arc and pivotable to and fro in the peripheral direction of the folding turret (31).

24. Apparatus according to Claim 6 and one or more of the further Claims, characterized in that, when the cigarette group (21) is pushed into the (first) folding turret (31), the blank (tin-foil blank 22) is arranged offset in relation to the cigarette group .(21), in such a way that a blank leg (99) projecting in the radial direction projects radially from the pocket (73) of the folding turret (31) and can subsequently be folded round the side face and part of the front or rear side of the cigarette group.

25. Apparatus according to Claim 24, characterized in that, as a result of the further movement of the folding turret (31), the blank leg (99) can be folded partially and, when the cigarette group is pushed out of the folding turret (31), can be folded completely.

26. Apparatus according to Claim 6 and one or more of the further Claims, characterized in that the pack track (80) located between the group turret (28) and the folding turret (31), the pockets (73) of the folding turret (31) and the folding track (33) adjoining the latter are divided centrally to receive the two cigarette groups (21 a, 21 b), and in the region of the folding turret (31) and the folding track (33) are arranged folding members, for folding end tabs (corner tabs 86) formed centrally between the cigarette groups (21a, 21b), and lateral limitations (folding webs 102, 103) for folding outer corner tabs (85).

27. Apparatus according to Claim 26 and one or more of the further Claims, characterized in that, in the region of a folding track (31) adjoining the folding turret (33), upper end tabs (longitudinal tabs 83, 84) can be folded as a result of an upward movement of the cigarette group (21) and by means of fixed folding members.

28. Apparatus according to Claim 6 and one or more of the further Claims, characterized in that tin-foil blocks (24) formed in the folding turret (31) or in the folding track (33) can be pushed into a further folding turret (35) in a pushing-in station (34) offset in terms of height, at the same time being partially wrapped in a further blank (paper blank 23).

29. Apparatus according to Claim 6 and one or more of the further Claims, characterized in that, for wrapping two tin-foil blocks (24) lying next to one another in a pocket (116), the (second) folding turret can be supplied with two blanks (paper blanks 23) located next to one another and separated from one another, for wrapping one tin-foil block each.

30. Apparatus according to Claim 29 and one or more of the further Claims, characterized in that the (two) paper blanks (23) can be introduced into the open pockets (116), in the region of a lower feed station of the folding turret (35), as a result of the upward movement of a plunger (120), thereby being deformed in the form of a U, and are fixed in these pockets (116), in the U-shaped position by means of suction bores (122), side-folding tabs (123, 124) projecting from the pocket (116) in the radial direction.

31. Apparatus according to Claim 30, characterized in that, in the pushing-in station (34), the side-folding tabs (123, 124) projecting from the pocket (116) are fixed in a diverging position opening in the manner of a mouthpiece, in particular by a movable guide finger (125) for the lower side-folding tab (123) and by suction bores (127) of a fixed guide wall (126) for the upper side-folding tab (124).

32. Apparatus according to Claim 29 and one or more of the further Claims, characterized in that the individual paper blanks (23) located next to one another in each pocket (116) of the folding turret (35) are directed towards one and the same side in the axial direction of the folding turret (35) with (bottom) folding tabs (longitudinal tabs 134), and the folding tabs can be folded respectively by folding members (folding switches 133) formed in the region of a folding track (36) and as a result of an upward movement in a pack tower (38, 39).

33. Apparatus according to Claim 6 and one or more of the further Claims, characterized in that a revenue band (42) can be attached, in the region of the lateral end face, to the packs (20) wrapped in the paper blank (32), before they are pushed into the pack tower (38, 39), a separate revenue-band unit (40, 41) being assigned to each pack in a pocket (116) of the folding turret and the two revenue-band units (40, 41) working in synchronism.

34. Apparatus according to Claim 33, characterized in that, in the region of the pack towers (38, 39), the revenue-band unit (40, 41) is attached laterally next to the latter, the pack towers (38, 39) being offset relative to one another in the conveying direction of the packs (20), in such a way that the revenue-band units (40, 41) can be located directly opposite the free end faces of the associated packs (20).

35. Apparatus according to Claim 33 and one or more of the further Claims, characterized in that each revenue-band unit (40, 41) consists of a transfer wheel (141) receiving the revenue bands (42) along the periphery, with revenue-band transfer members.

36. Apparatus according to Claim 35, characterized in that the revenue bands (42), during their transport by the transfer wheel (141), can be coated with glue on the outside, in particular by means of an axis-parallel segmental wheel (144).

37. Apparatus according to Claim 35, characterized in that the revenue bands (42) are fixed on the periphery of the transfer wheel (141) at their ends by means of suction bores (150) and can be transferred to the pack (20) in the region of a transfer station by means of radially movable transfer members (transfer rams 147).

38. Apparatus according to Claim 37, characterized in that the transfer rams (141) are made U-shaped, with supporting legs (148, 149) which have suction bores (150) grasping the ends of the revenue bands (42) and are at a distance from one another corresponding to the width of the pack (20), and which, pressing the revenue band (42) against the front and rear sides of the pack (20), extend on both sides of the latter in the transfer position.

39. Apparatus according to Claim 38, characterized in that the transfer rams (147) are stressed elastically into the initial position, in particular by a compression spring (153), and in that the radially directed transfer movement for both revenue-band units (40, 41) is executed by means of a common actuating member (slide 155) movable to and fro.

40. Apparatus according to Claim 33 and one or more of the further Claims, characterized in that, for attaching the revenue bands (42), the packs (20) rest on a stamp plate (159) of a lifting stamp (158) of the pack towers (38, 39).

41. Apparatus according to Claim 6 and one or more of the further Claims, characterized in that articles, particularly cigarette groups (21), (produced somewhere else) wrapped in a first blank (tin-foil blank 22) can be delivered as tin-foil blocks (24) on a (straight) feed-conveyor track by means of two block conveyors (167, 168) for two tin-foil blocks (24) supplied simultaneously, are received by transfer conveyors (transfer turrets 169, 170) and can be supplied to an intermediate conveyor (block turret 173), from which the tin-foil blocks (24) can be transferred to a folding turret (180) in the region of a pushing-out station (178), at the same time being wrapped in a (paper) blank (23) in the form of a U.

42. Apparatus according to Claim 41, characterized in that the transfer turrets (169, 170) are each assigned to a block conveyor (167, 168) with receptacles (pockets 176, 177) pointed in the conveying direction of the tin-foil blocks (24), and each time tin-foil blocks (24) can be introduced simultaneously into respective pockets (176 or 177) extending in a horizontal plane in the transfer turrets (169, 170).

43. Apparatus according to Claim 41 or 42, characterized in that the block conveyors (167, 168) and the associated transfer turrets (169, 170) are arranged off-centre relative to the block turret (173), and in that the transfer turrets (169, 170) have different diameters and a differing number of pockets (176, 177), and the (smaller) transfer turret (169) located nearest a vertical mid-plane of the block turret (173) has three pockets (176) and the second transfer turret (170) has four pockets (177).

44. Apparatus according to Claim 41 and one or , more of the further Claims, characterized in that the articles (tin-foil blocks 24) can be pushed simultaneously out of the pockets (176, 177) of the transfer turrets (169, 170) in the axial direction of the latter and can be pushed into coincidentally directed pockets (174) of the block turret (173).

45. Apparatus according to Claim 41 and one or more of the further Claims, characterized in that the pockets (174) in the block turret (173) are directed obliquely, in particular at an angle both to the radial plane and to the tangential plane, in such a way that, during a phase when the block turret and the transfer turrets (169, 170) are stopped, two particular pockets (174) of the block turret (173) are directed so as to coincide with pockets (176, 177) of the transfer turrets (169, 170).

46. Apparatus according to Claim 45, characterized in that the channel-shaped pockets (176) of closed cross-section in the transfer turret (169) are at equal acute angles to one another, and the pockets (177) of the transfer turret (170) are arranged respectively at 90_{°} and parallel to one another.

## Revendications

1. Procédé d'emballage de cigarettes (25) par réunion de celles-ci en groupes (21) et enveloppement de ceux-ci dans au moins un flan (22) en matériau d'emballage (feuille de papier d'étain, papier ou matériau semblable), le groupe (21), entraînant le flan (22), présenté dans un pian perpendiculaire à la direction de transport de celui-ci, étant introduit dans des poches (69) d'un revolver de pliage (31) et le flan étant plié lors de la suite du transport, un revolver à groupes (28), qui transporte les groupes de cigarettes (21) dans des poches (64), étant placé avant le revolver de pliage (31), les groupes (21) étant introduits dans ces poches (64) en direction axiale avec alignement des cigarettes (25) parallèlement à l'axe du revolver à groupes et en étant extraits en direction perpendiculaire à l'axe, caractérisé par le fait que les groupes de cigarettes (21) sont transportés deux par deux sur deux voies situées l'une à côté de l'autre (groupes de cigarettes 21a, 21 b), deux groupes de cigarettes (21 a, 21 b) pouvant, dans la zone d'un poste d'introduction (27), être introduits successivement dans une poche (64) dimensionnée en conséquence, ce de façon telle qu'ils soient placés dans cette poche (64) espacés en direction axiale.

2. Procédé selon la revendication 1, caractérisé par le fait que, dans le cas de cigarettes à bout filtre, les bouts filtres (67) des groupes de cigarettes (21 a, 21 b) sont, dans la poche commune (64) du revolver à groupes (28), dirigés vers un côté, en particulier vers le côté entrée (orifice d'introduction 68), de cette poche (64).

3. Procédé selon la revendication 2, caractérisé par le fait qu'un premier groupe de cigarettes (21 a), éloigné du côté entrée (orifice d'introduction 68), est introduit dans la poche (64) dans un premier temps d'introduction et le deuxième groupe de cigarettes (21b), situé du côté de l'orifice d'introduction (68), est introduit dans la poche (64) dans un deuxième temps d'introduction.

4. Procédé selon la revendication 3, caractérisé par le fait que plusieurs poches (64), en particulier quatre poches (64), du revolver à groupes (28) sont chargées simultanément, dans la zone de deux poches (64a, 64b), les groupes de cigarettes correspondants (21a) (premiers groupes) étant introduits dans l'emplacement situé du côté intérieur, éloigné de l'orifice d'introduction (68), et simultanément, le deuxième groupe de cigarettes (21 b), situé du côté de l'orifice d'introduction (68), étant introduit à deux autres poches (64c, 64d).

5. Procédé selon la revendication 1 et une ou plusieurs des autres revendications, caractérisé par le fait que des groupes de cigarettes (21) sont introduits dans des poches (64) du revolver à groupes (28) après un temps sur deux d'avance ou de mouvement de celui-ci.

6. Dispositif d'emballage de cigarettes (25) réunies en groupes (21), par enveloppement de celles-ci dans au moins un flan (22) en matériau d'emballage (flan en papier d'étain, en papier ou en matériau semblable), le groupe, entraînant le flan présenté dans un plan perpendiculaire à la direction de transport, pouvant être introduit dans des poches (69) d'un revolver de pliage (31) et le flan pouvant être plié, lors de la poursuite du mouvement de celui-ci, et en outre, les cigarettes pouvant être réunies en groupes dans des poches dans la zone d'un revolver à groupes (28) placé avant le (premier) revolver de pliage et être introduites dans ces poches en direction axiale dans la zone d'un poste d'introduction (27) et en être extraites en direction perpendiculaire à l'axe dans la zone d'un poste d'extraction, caractérisé par le fait que, dans la zone du poste d'introduction (27), les cigarettes (25) peuvent être introduites simultanément dans plusieurs poches (64) qui sont dimensionnées en direction axiale pour recevoir deux groupes de cigarettes situés l'un à côté de l'autre (21 a, 21 b) et auxquelles sont adjoints, pour limiter le côté ouvert situé à l'extérieur en direction radiale (orifice d'extraction 69), des organes de paroi latérale fixes pouvant aller et venir (poussoirs de paroi 68) qui, pendant l'introduction des cigarettes (25) dans les poches (64), sont mus dans une position de fermeture limitant latéralement ces dernières.

7. Dispositif selon la revendication 6, caractérisé par le fait que les poches (64) du revolver à groupes (28), ouvertes sur le côté extérieur radialement, sont pourvues, dans la zone de leur côté extérieur dirigé radialement (orifice d'extraction 69), d'organes mobiles de retenue, en particulier de doigts de retenue basculants opposés (76, 77), destinés à saisir au moins les cigarettes (25) extérieures côté bord du groupe (21), ces doigts de retenue (76, 77) étant dégagés des cigarettes (25) dans la zone du poste d'introduction (27) et dans celle du poste d'extraction (29).

8. Dispositif selon la revendication 6 et une ou plusieurs des autres revendications, caractérisé par le fait que les cigarettes (25), pour la formation de groupes de cigarettes (21) dans les poches (64) du revolver à groupes (28) dans la zone du poste d'introduction (27), peuvent être extraites directement de zones inférieures d'extraction de puits à cigarettes (43) d'un magasin à cigarettes (26), les puits à cigarettes (43), séparés par des parois (45), d'un groupe de puits (46, 47, 48, 49) affecté à une poche (64), étant sensiblement verticaux et faisant un angle entre eux, de façon telle que plusieurs, en particulier quatre, groupes de puits (46 à 49) disposés en éventail soient affectés à un nombre correspondant de poches (64a, 64b, 64c, 64d) du revolver à groupes (28).

9. Dispositif selon la revendication 8 et une ou plusieurs des autres revendications, caractérisé par le fait que les poches (64) ont un plan transversal médian dirigé de façon à faire un angle à la fois avec le plan radial et avec le plan tangentiel du revolver à groupes (28) (position oblique) et, au poste d'introduction (27), perpendiculaire aux zones inférieures des puits à cigarettes (43).

10. Dispositif selon la revendication 9 et une ou plusieurs des autres revendications, caractérisé par le fait que le poste d'extraction (29), ou le plan d'extraction, des groupes de cigarettes (21) est, dans la zone de ceux-ci, décalé (vers le bas) d'un plan médian horizontal du revolver à groupes (28), de façon telle que des poches (64) se trouvant dans la zone du poste d'extraction (29) soient orientées horizontalement.

11. Dispositif selon la revendication 8 et une ou plusieurs des autres revendications, caractérisé par le fait que les (quatre) poches (64a, 64b, 64c, 64d) sont, dans la zone du poste d'introduction (27), dans une position supérieure écartée du plan médian vertical du revolver à groupes (28), décalées en hauteur les unes des autres, et les extrémités inférieures des groupes de puits (46, 47, 48, 49) se trouvent, décalées de manière correspondante en hauteur et latéralement, dans la zone des poches (64) correspondantes.

12. Dispositif selon la revendication 6 et une ou plusieurs des autres revendications, caractérisé par le fait que plusieurs, en particulier quatre, groupes de cigarettes (21) simultanément peuvent être extraits d'un nombre correspondant de groupes de puits (46 à 49) et introduits dans un nombre égal de poches (64a, 64b, 64c, 64d) du revolver à groupes (28).

13. Dispositif selon la revendication 6 et une ou plusieurs des autres revendications, caractérisé par le fait que les groupes de cigarettes (21 a) éloignés de l'orifice d'introduction (68) des poches (64) pendant un temps d'introduction peuvent être introduits dans les deux poches (64a, 64b) situées en arrière dans la direction de transport et deux groupes de cigarettes (21 b) situés du côté de l'orifice d'introduction (68) être introduits dans les deux poches (64c, 64d) situées en avant dans la direction de transport.

14. Dispositif selon la revendication 6 et une ou plusieurs des autres revendications, caractérisé par le fait que le revolver à groupes (28) peut avancer chaque fois d'un pas fixé par les poches (64), des groupes de cigarettes (21) pouvant être introduits dans les (quatre) poches (64) au poste d'introduction (27) après un temps sur deux d'avance.

15. Dispositif selon la revendication 12 et une ou plusieurs des autres revendications, caractérisé par le fait que les (deux) groupes de cigarettes (21 a, 21 b) pouvant être expulsés simultanément de la poche (64) peuvent, par entraînement du flan de largeur double (flan en papier d'étain 22) présenté perpendiculairement à la direction d'expulsion, être enveloppés en U dans celui-ci, la distance entre les groupes de cigarettes (21 a, 21 b) dans la poche (64) correspondant à la largeur d'une bande de matière intérieure au flan (22) qui, après sectionnement, sert à la formation de rabats frontaux (rabats longitudinaux 83, 84, rabats de coin 85, 86) du flan (22).

16. Dispositif selon la revendication 6 et une ou plusieurs des autres revendications, caractérisé par le fait que le coulisseau d'expulsion (72), mobile dans un plan horizontal situé au-dessous de l'axe de rotation du revolver à groupes (28), peut entrer dans la poche (64) du revolver à groupes (28) par un orifice de passage situé du côté intérieur (71) et s'appuie sur le groupe de cigarettes (21) par une tête (75) ayant le contour de la face latérale en regard du groupe de cigarettes (21).

17. Dispositif selon la revendication 7 et une ou plusieurs des autres revendications, caractérisé par le fait qu'après recul des doigts de retenue (76, 77) des poches (64) dans la zone du poste d'extraction (29), les groupes de cigarettes (21 a, 21 b) peuvent être fixés par des éléments de retenue (97, 98) entrant par l'orifice d'introduction (68), ces éléments de retenue (97, 98) pouvant, à l'extraction des groupes de cigarettes (21a, 21b) de la poche (64), être mus avec ceux-ci, avec maintien de l'appui sur la face latérale avant des groupes de cigarettes (21 a, 21 b), le long d'un chemin, en particulier au delà du plan (vertical) d'amenée de flan (flan en papier d'étain 22), de façon telle que celui-ci se mette (d'abord) en U autour des éléments de retenue (97, 98).

18. Dispositif selon la revendication 17 et une ou plusieurs des autres revendications, caractérisé par le fait qu'à chaque groupe de cigarettes (21a, 21 b) se trouvant dans une poche (64) est affecté un élément de retenue (97, 98) séparé monté sur le côté du revolver à groupes (28) et pouvant être entraîné en commun, les éléments de retenue (97, 98) pouvant être écartés latéralement de la trajectoire des groupes de cigarettes (21 a, 21 b) perpendiculairement à la direction de transport de ceux-ci.

19. Dispositif selon la revendication 17, caractérisé par le fait que les éléments de retenue (97, 98), du genre barre ou doigt, ont sur le côté dirigé vers le groupe de cigarettes (21 a, 21 b) un contour correspondant à la face latérale de celui-ci.

20. Dispositif selon la revendication 6 et une ou plusieurs des autres revendications, caractérisé par le fait que les groupes de cigarettes (21) peuvent être comprimés élastiquement dans les poches (64) du revolver à groupes (28), en particulier par montage élastique d'une paroi latérale des poches (64).

21. Dispositif selon la revendication 20, caractérisé par le fait qu'une paroi latérale des poches (64) est montée basculante, en particulier comme partie d'un levier de pression (93), et est rappelée élastiquement par des organes élastiques (ressort de compression 96), le levier de pression (93) étant rappelé par un levier de commande (105) par l'intermédiaire du ressort de compression (96) dans un sens comprimant le groupe de cigarettes (21) et pouvant être commandé, en particulier par un chemin de came (107) avec galet palpeur (106), de façon telle que la paroi latérale, ou le levier de pression (93), soit déchargé dans la zone du poste d'introduction (27) et dans celle du poste d'extraction (28).

22. Dispositif selon la revendication 21, caractérisé par le fait que le levier de commande (105) présente à son extrémité extérieure radialement un nez saillant (108) destiné à saisir et arrêter la cigarette extérieure du groupe de cigarettes (21).

23. Dispositif selon la revendication 6 et une ou plusieurs des autres revendications, caractérisé par le fait que les groupes de cigarettes (21), dans la poche (73) du (premier) revolver de pliage (31), peuvent, après retrait du coulisseau d'expulsion (72), être fixés sur le côté extérieur radialement par un organe mobile de retenue, en particulier par une plaque de support courbée en arc de cercle (104) qui peut osciller en direction circonférentielle du revolver de pliage (31).

24. Dispositif selon la revendication 6 et une ou plusieurs des autres revendications, caractérisé par le fait que le flan (flan en papier d'étain 22) est, lors de l'introduction du groupe de cigarettes (21) dans le (premier) revolver de pliage (31), décalé relativement au groupe de cigarettes (21) de façon telle qu'une aile de flan (99) saillant en direction radiale dépasse de la poche (73) du revolver de pliage (31) en direction radiale et puisse par la suite être pliée autour de la face latérale et d'une partie de la face avant ou arrière du groupe de cigarettes.

25. Dispositif selon la revendication 24, caractérisé par le fait que l'aile de flan (99) peut être pliée partiellement par poursuite du mouvement du revolver de pliage (31) et avoir son pliage terminé lors de l'extraction du groupe de cigarettes du revolver de pliage (31).

26. Dispositif selon la revendication 6 et une ou plusieurs des autres revendications, caractérisé par le fait que la voie à paquets (80) placée entre le revolver à groupes (28) et le revolver de pliage (31), les poches (73) du revolver de pliage (31) et la voie de pliage (33) qui fait suite à celui-ci, sont divisées au milieu pour recevoir les deux groupes de cigarettes (21 a, 21 b), dans la zone du revolver de pliage (31) et de la voie de pliage (33) des organes plieurs pour le rabattement de rabats frontaux (rabats de coin 86) formés au milieu entre les groupes de cigarettes (21 a, 21 b), et des limitations latérales (barrettes plieuses 102, 103), pour le rabattement de rabats de coin extérieurs (85), étant placés dans la zone du revolver de pliage (31) et de la voie de pliage (33).

27. Dispositif selon la revendication 26 et une ou plusieurs des autres revendications, caractérisé par le fait que, dans la zone d'une voie de pliage (33) faisant suite au revolver de pliage (31), des rabats frontaux supérieurs (rabats longitudinaux 83, 84) peuvent être rabattus par montée du groupe de cigarettes (21) et par des organes plieurs fixes.

28. Dispositif selon la revendication 6 et une ou plusieurs des autres revendications, caractérisé par le fait que des blocs en papier d'étain (24) formés dans le revolver de pliage (31) ou sur la voie de pliage (33) peuvent, à un poste d'introduction (34) décalé en hauteur, être introduits dans un autre revolver de pliage (35) avec enveloppement partiel par un autre flan (flan en papier 23).

29. Dispositif selon la revendication 6 et une ou plusieurs des autres revendications, caractérisé par le fait que le (deuxième) revolver de pliage peut, pour l'enveloppement de deux blocs en papier d'étain (24) situés l'un à côté de l'autre dans une poche (116), être chargé avec deux flans séparés situés l'un à côté de l'autre (flans en papier 23) destinés à envelopper chacun un bloc en papier d'étain.

30. Dispositif selon la revendication 29 et une ou plusieurs des autres revendications, caractérisé par le fait que les (deux) flans en papier (23) peuvent être introduits dans les poches ouvertes (116) dans la zone d'un poste inférieur de chargement du revolver de pliage (35) par montée d'un poussoir (120) avec déformation en U et sont fixés dans lesdites poches dans la position en U par des trous d'aspiration (122), des rabats latéraux (123, 124) dépassant de la poche (116) en direction radiale.

31. Dispositif selon la revendication 30, caractérisé par le fait que les rabats latéraux (123, 124) dépassant de la poche (116) sont, au poste d'introduction (34), fixés dans une position divergente ouvrant à la manière d'une embouchure, en particulier par un doigt mobile de guidage (125) pour le rabat latéral inférieur (123) et par des trous d'aspiration (127) d'une paroi fixe de guidage (126) pour le rabat latéral supérieur (124).

32. Dispositif selon la revendication 29 et une ou plusieurs des autres revendications, caractérisé par le fait que les flans en papier (23) placés l'un à côté de l'autre dans chaque poche (116) du revolver de pliage (35) ont des rabats (de fond) (rabats longitudinaux 134) dirigés vers un seul et même côté dans la direction axiale du revolver de pliage (35), ces rabats pouvant être rabattus par des organes plieurs (aiguilles plieuses (135) formés dans la zone d'une voie de pliage (36) et par montée dans une tour à paquets (38, 39).

33. Dispositif selon la revendication 6 et une ou plusieurs des autres revendications, caractérisé par le fait qu'une banderole (42) peut, avant l'introduction dans la tour à paquets (38, 39) des paquets (20) enveloppés dans le flan en papier (23), être appliquée sur ceux-ci dans la zone du côté frontal latéral, à chaque paquet d'une poche (116) du revolver de pliage étant affecté un appareil à banderoles séparé (40, 41) et les deux appareils à banderoles (40, 41) fonctionnant en synchronisme.

34. Dispositif selon la revendication 33, caractérisé par le fait que l'appareil à banderoles (40, 41) est placé dans la zone de la tour à paquets (38, 39) sur le côté de celle-ci, les tours à paquets (38, 39) étant décalées l'une de l'autre en direction de transport des paquets (20) de façon telle que les appareils à banderoles (40, 41) puissent être directement en face des côtés frontaux libres des paquets (20) auxquels ils sont affectés.

35. Dispositif selon la revendication 33 et une ou plusieurs des autres revendications, caractérisé par le fait que chaque appareil à banderoles (40, 41) est constitué d'une roue de transfert (141) à organes de transfert de banderoles, qui reçoit les banderoles (42) le long de son pourtour.

36. Dispositif selon la revendication 35, caractérisé par le fait que les banderoles (42) peuvent, pendant leur transport par la roue de transfert (141), être revêtues de colle sur leur face extérieure, en particulier par une roue à segments (144) parallèle à l'axe.

37. Dispositif selon la revendication 35, caractérisé par le fait que les banderoles (42) sont fixées à leurs extrémités sur le pourtour de la roue de transfert (141) par des trous d'aspiration (150) et peuvent, dans la zone d'un poste de transfert, être transférées au paquet (20) par des organes de transfert mobiles radialement (poussoirs de transfert 147).

38. Dispositif selon la revendication 37, caractérisé par le fait que les poussoirs de transfert (141) sont en U et ont des branches supports (148, 149) qui présentent des trous d'aspiration (150) saisissant les extrémités des banderoles (42) et qui sont à une distance l'une de l'autre correspondant à la largeur du paquet (20) et, en pressant la banderole (42) sur la face avant et la face arrière du paquet (20), s'étendent des deux côtés de celui-ci en position de transfert.

39. Dispositif selon la revendication 38, caractérisé par le fait que les poussoirs de transfert (147) sont rappelés élastiquement en position initiale, en particulier par un ressort de compression (153), et que le mouvement de transfert, radial, des deux appareils à banderoles (40, 41) est produit par un organe de commande commun pouvant aller et venir (coulisseau 155).

40. Dispositif selon la revendication 33 et une ou plusieurs des autres revendications, caractérisé par le fait que les paquets (20), pour l'application des banderoles (42), reposent sur une plaque (159) d'un piston élévateur (158) des tours à paquets (38, 39).

41. Dispositif selon la revendication 6 et une ou plusieurs des autres revendications, caractérisé par le fait que des objets (terminés ailleurs) enveloppés dans un premier flan (flan en papier d'étain 22), en particulier des groupes de cigarettes (21) sous forme de blocs en papier d'étain (24), peuvent être amenés sur une voie (rectiligne) d'amenée ayant deux transporteurs de blocs (167, 168) pour deux blocs en papier d'étain (24) amenés simultanément, sont reçus par des transporteurs de transfert (revolvers de transfert 159, 170) et peuvent être conduits à un transporteur intermédiaire (revolver à blocs 173) d'où les blocs en papier d'étain (24) peuvent, dans la zone d'un poste d'extraction (178), être transférés à un revolver de pliage (180) avec enveloppement en U dans un flan (en papier) (23).

42. Dispositif selon la revendication 41, caractérisé par le fait que les revolvers de transfert (169, 170) sont associés chacun à un transporteur de blocs (167, 168) et ont des récepteurs (poches 176, 177) dirigés en direction de transport des blocs en papier d'étain (24), des blocs en papier d'étain (24) pouvant chaque fois être introduits simultanément chacun dans une poche (176 ou 177) s'étendant dans un plan horizontal des revolvers de transfert (169, 170).

43. Dispositif selon l'une des revendications 41 et 42, caractérisé par le fait que les transporteurs de blocs (167, 168) et les revolvers de transfert associés (169, 170) sont placés excentriquement par rapport au revolver à blocs (173), et que les revolvers de transfert (169, 170) ont des diamètres diffé-- rents et un nombre différent de poches (176, 177), le revolver de transfert (le plus petit) (169), situé le plus près d'un plan médian vertical du revolver à blocs (173), ayant trois poches (176) et l'autre revolver de transfert (170) ayant quatre poches (177).

44. Dispositif selon la revendication 41 et une ou plusieurs des autres revendications, caractérisé par le fait que les objets (blocs en papier d'étain 24) peuvent être extraits simultanément des poches (176, 177) des revolvers de transfert (169, 170) en direction axiale de ceux-ci et introduits dans des poches (174) dirigées en superposition du revolver à blocs (173).

45. Dispositif selon la revendication 41 et une ou plusieurs des autres revendications, caractérisé par le fait que les poches (174) du revolver à blocs (173) sont dirigées obliquement, c'est-à-dire font un angle à la fois avec le plan radial et avec le plan tangentiel, de façon telle que, pendant une phase d'arrêt du revolver à blocs et des revolvers de transfert (169, 170), deux poches (174) du revolver à blocs (173) soient dirigées en superposition avec des poches (176, 177) des revolvers de transfert (169, 170).

46. Dispositif selon la revendication 45, caractérisé par le fait que les poches (176), en forme de canal et de section fermée, du revolver de transfert (169) font entre elles des angles aigus égaux et les poches (177) du revolver de transfert (170) sont perpendiculaires ou parallèles.
